# EUROPÄISCHE PATENTSCHRIFT

(11) **EP 3 191 657 B1**
(45) Veröffentlichungstag und Bekanntmachung des Hinweises auf die Patenterteilung: **11.07.2018**
(21) Anmeldenummer: 15756639.9
(22) Anmeldetag: 28.08.2015
(51) Int. Cl.: E04B 2/86, E04B 5/38, E04B 5/04

(54) **DOPPELWAND AUS HOCHFESTEM ODER ULTRAHOCHFESTEM STAHLBETON**
LOST FORMWORK IN HIGH STRENGTH OR ULTRA HIGH STRENGTH CONCRETE
COFFRAGE PERDU EN BÉTON HAUTE PERFORMANCE OU ULTRA HAUTE PERFORMANCE

(30) Priorität: 08.09.2014 AT 506172014
(43) Veröffentlichungstag der Anmeldung: 19.07.2017
(73) Patentinhaber: Technische Universität Wien, 1040 Wien (AT)
(72) Erfinder: KOLLEGGER, Johann, A-3400 Klosterneuburg (AT); PREINSTORFER, Philipp, A-1100 Wien (AT)
(74) Vertreter: Margotti, Herwig Franz
(86) Internationale Anmeldenummer: PCT/EP2015/069714
(87) Internationale Veröffentlichungsnummer: WO 2016/037864

(56) Entgegenhaltungen:
- EP-A1- 0 936 320
- EP-A1- 1 371 794

## Beschreibung

Die Erfindung betrifft eine Doppelwand, umfassend eine erste Wandplatte, eine von der ersten Wandplatte beabstandete zweite Wandplatte und Verbindungselemente, die die erste Wandplatte mit der zweiten Wandplatte verbinden, wobei jede der beiden Wandplatten eine Betonschicht und eine Wandplattenbewehrung aufweist, welche Wandplattenbewehrung eine äußere Bewehrungslage und eine die äußere Bewehrungslage, vorzugsweise im Wesentlichen orthogonal, überkreuzende innere Bewehrungslage umfasst, wobei die innere Bewehrungslage und die äußere Bewehrungslage an mindestens 10 % ihrer Kreuzungspunkte mittels einer Verbindung miteinander verbunden sind, mindestens eine der beiden Wandplatten eine Betonschicht mit einer Dicke zwischen 10 mm und 45 mm aufweist und eine der beiden Bewehrungslagen eine Einbettungstiefe in der Betonschicht aufweist, die kleiner ist als der Durchmesser der nur teilweise eingebetteten Bewehrungslage. Weiters wird im Rahmen der Erfindung ein Verfahren zur Herstellung einer Doppelwand angegeben.

Aus dem Stand der Technik ist die Herstellung von Doppelwänden aus Beton mit Plattendicken zwischen 50 mm und 70 mm bekannt. Die statisch erforderliche Bewehrung ist in den Wandplatten der Doppelwände angeordnet. Beim Bauen mit Doppelwänden wird der Hohlraum zwischen den Wandplatten der Doppelwände direkt auf einer Baustelle mit Füllbeton verfüllt. Dadurch entstehen Wände, die in ihrem Tragverhalten demjenigen von monolithisch hergestellten Stahlbetonwänden entsprechen, die aber als vorgefertigte Fertigteilwände einfach vorbereitet und montiert werden können.

Die Mindestdicke der Wandplatten der Doppelwände wird bestimmt durch die Betondeckung der äußeren Bewehrungslage der Wandplattenbewehrung zur Außenseite der Wand, durch die Abmessungen der Wandplattenbewehrung und durch die erforderliche Einbindetiefe der Endverankerungen der Verbindungselemente in den Wandplatten.

Die Festigkeitsklasse des Betons derartiger Doppelwände wird in der Regel mit C25/30 (Würfeldruckfestigkeit des Betons ist gleich 30 N/mm²) oder C30/37 (Würfeldruckfestigkeit ist gleich 37 N/mm²) gewählt. In besonderen Fällen wird die Festigkeitsklasse C50/60 (Würfeldruckfestigkeit ist gleich 60 N/mm²) gewählt. Beton mit einer Würfeldruckfestigkeit bis 60 N/mm² wird als Normalbeton bezeichnet.

Die am häufigsten verwendeten Verbindungselemente zwischen den beiden Wandplatten einer Doppelwand sind Gitterträger, die zum Beispiel in der Druckschrift EP 0 936 320 dargestellt sind. Seit einigen Jahren werden auch Stahlwellen mit stabförmigen Endverankerungen aus Edelstahl verwendet, die in der Allgemeinen Bauaufsichtlichen Zulassung "Halbfertigwand mit KAPPEMA-Bewehrungselementen aus Stahl als Verbindungselement" des Deutschen Instituts für Bautechnik (Zulassungsnummer Z-15.2-295 vom 26. Juli 2011) dargestellt sind. Die Verbindung der ersten und zweiten Wandplatten mit Stäben aus Glasfaserverbundwerkstoff ist in DE 10 2006 021 781 beschrieben.

Das Gewicht der Doppelwände pro m² Wandfläche, ermittelt mit der üblichen Annahme von 25 kN/m³ für die Wichte von Stahlbeton, beträgt 2,5 kN bei 50 mm Plattendicke und 3,5 kN bei 70 mm Plattendicke. Dieses hohe Flächengewicht ist allerdings nachteilig beim Transport und beim Versetzen der Elemente auf der Baustelle.

Um das Gewicht einer Doppelwand zu reduzieren wird in der Druckschrift DE 196 54 202 vorgeschlagen, die Wandplatten aus einem hochfesten Beton mit Stahlfaserbewehrung herzustellen. Dadurch wird die Dicke der Wandplatten auf 30 mm bis 38 mm reduziert. Die Verbindung der Wandplatten erfolgt durch Gitterträger. In der Fig. 2 der DE 196 54 202 wird die Verwendung der Doppelwand als Deckenelement gezeigt.

Die Biegebeanspruchungen in den Wandplatten beim Einbringen des Füllbetons müssen in der Ausführung gemäß der DE 196 54 202 von Druck- und Zugspannungen im hochfesten Beton aufgenommen werden. Hochfester Beton weist eine Würfeldruckfestigkeit zwischen 60 N/mm² und 120 N/mm² auf. Die Biegezugfestigkeit beträgt nur 5 % bis 10 % der Würfeldruckfestigkeit. Nachteilig bei einer Doppelwand gemäß der DE 196 54 202 ist, dass wegen der fehlenden Betonstahlbewehrung die beim Einbringen des Füllbetons auftretenden Zugbeanspruchungen vom hochfesten Beton aufgenommen werden müssen. Ein weiterer Nachteil der DE 196 54 202 besteht darin, dass die statisch erforderliche Wandbewehrung, die üblicherweise in den Wandplatten angeordnet ist, nachträglich in den Hohlraum zwischen den Wandplatten eingebaut werden muss. Die Anordnung der Bewehrung in den Wandplatten ist vorteilhaft, weil sie mit industrialisierten Herstellungsverfahren in die Wandplatten eingebaut werden kann, während die Verlegung der Bewehrung im Hohlraum nachteilig händisch zu erfolgen hat. Das Zusammenwirken des erhärteten Füllbetons und der Wandplatten wird bei statischen Beanspruchungen einer fertig gestellten Wand gemäß der Druckschrift DE 196 54 202 als problematisch angesehen, weil hochfester Beton wegen des hohen Zementanteils ein sehr gutes Fließvermögen hat und deshalb in der Regel selbstnivellierende Eigenschaften aufweist. Die Innenseiten der Wandplatten, die die Kontaktfläche zum Füllbeton bilden, werden wegen der selbstnivellierenden Eigenschaften des hochfesten Betons eine sehr glatte Oberfläche aufweisen, was nachteilig für die Verbundfestigkeit in den Kontaktflächen zwischen den Wandplatten und dem Füllbeton ist.

In der EP 0 936 320 ist eine Doppelwand mit einer 25 mm bis 30 mm dicken Wandplatte beschrieben. Die Längsstäbe der Gitterträger werden als tragende Bewehrung herangezogen. Die in der EP 0 936 320 beschriebenen Wandplatten bestehen aus einem Beton mit einer Druckfestigkeit von 30 N/mm² bis 35 N/mm² (siehe dort in Spalte 3, Zeile 43). Wenn angenommen wird, dass die Betonstahlbewehrung der beiden Bewehrungslagen jeweils einen Durchmesser von 6 mm aufweist und dass die Bewehrung mittig angeordnet ist, dann beträgt bei einer Plattendicke von 25 mm (gemäß Patentanspruch 6 von EP 0 936 320) die Betondeckung zur Innenseite und zur Außenseite der Wandplatte jeweils nur 6,5 mm. Eine derart geringe Betondeckung zur Außenseite ist für Normalbeton nicht zulässig, weil dadurch kein ausreichender Schutz der Bewehrung gegen Korrosion gewährleistet wird. Die Betondeckung zur Innenseite hin ist mit 6,5 mm ebenfalls zu klein, weil üblicherweise eine Betondeckung von 15 mm zu den Längsstäben der Gitterträger einzuhalten ist, damit die Gitterträger eine ausreichende Verankerung im Beton aufweisen und nicht beim Einbringen des Füllbetons aus den Wandplatten herausbrechen.

In der US 1,102,991 ist eine Doppelwand mit einer Dicke von 25,4 mm beschrieben. Die Betonstahlbewehrung der äußeren Bewehrungslage wird in regelmäßigen Abständen aufgebogen und in den Hohlraum zwischen den beiden Wandplatten geführt. Die innere Bewehrungslage der Betonstahlbewehrung ist orthogonal zur äußeren Bewehrungslage im Hohlraum angeordnet. Die Herstellung einer derartigen Betonstahlbewehrung ist sehr aufwändig.

Die Stabilität der beiden Wandplatten während der Transport- und Montagezustände wird in der US 1,102,991 durch ein im Hohlraum angeordnetes Fachwerk aus Stahlstäben, das mit speziellen Verankerungselementen mit den Wandplatten verbunden ist, gewährleistet. Die normal zu den Wandplatten angeordneten Stäbe des Fachwerks nehmen die beim Einbringen des Füllbetons auftretenden Zugkräfte auf. Die Ausbildung des Fachwerks mit den Betonplatten ist ebenfalls sehr aufwändig in der Herstellung.

In der DE 29 39 877 ist eine Sandwich-Verbundplatte bestehend aus 15 mm dicken Plattenelementen und einer dazwischen liegenden Isolierschicht beschrieben. Die Verbindungselemente bestehen aus Edelstahl oder Kunststoff. In der Fig. 6 der DE 29 39 877 ist ein Verbindungselement dargestellt, dass auf einer Seite eine kegelförmige Spitze mit einer Endplatte aufweist. Durch die kegelförmige Spitze wird das Eindringen des Verbindungselements beim Einwenden in die zweite Wandplatte erleichtert. Nachteilig sind aber die aufwändige Ausführung der Endverankerung und der Umstand, dass die Endplatte in einem gewissen Abstand zur Außenseite der zweiten Wandplatte angeordnet ist.

Eine Doppelwand aus faserbewehrtem hochfestem Beton oder faserbewehrtem ultrahochfestem Beton ist im Dokument FR 2 949 131 beschrieben. Ultrahochfester Beton weist eine Würfeldruckfestigkeit auf, die größer ist als 120 N/mm² und üblicherweise bei 200 N/mm² liegt. Durch spezielle Nachbehandlungsmethoden kann die Festigkeit weiter bis 400 N/mm² gesteigert werden. Ultrahochfester Beton besitzt einen hohen Gehalt an Zement und Silicastaub und weist deshalb selbstverdichtende und selbstnivellierende Eigenschaften auf. Nachteilig bei der FR 2 949 131 sind wie auch bei der DE 196 54 202 die fehlende Bewehrung aus Betonstahl und die glatte Oberfläche auf den Innenseiten der Wandplatten.

Eine Doppelwand mit Wandplatten aus glasfaserbewehrtem Beton mit im Hohlraum zwischen den Wandplatten angeordneter Bewehrung ist in der DE 36 28 876 beschrieben. Die Anordnung von Distanzstücken auf den Wandplatten und die Montage der orthogonalen Betonstahlbewehrung auf den Distanzstücken im Hohlraum zwischen den Wandplatten mit Spannschlössern sind sehr aufwändig.

Es ist daher Aufgabe der vorliegenden Erfindung eine Doppelwand zu schaffen, die leichter ist als die bekannten Ausführungsformen aus Normalbeton, die gegenüber den bekannten Ausführungsformen aus hochfestem Beton und ultrahochfestem Beton eine höhere Rauigkeit auf den Innenseiten der Wandplatten aufweist, einen höheren Widerstand bei Biegebeanspruchungen während des Einbringens des Füllbetons aufweist und einen geringeren Aufwand für die Verlegung der statisch notwendigen Wandbewehrung erfordert. Diese Aufgaben werden für eine Doppelwand mit den Merkmalen des Oberbegriffs von Anspruch 1 durch die im kennzeichnenden Teil von Anspruch 1 angegebenen Merkmale gelöst. Vorteilhafte Weiterbildungen der Erfindung sind in den Unteransprüchen definiert.

Bei einer Doppelwand gemäß der Erfindung, umfassend eine erste Wandplatte, eine von der ersten Wandplatte beabstandete zweite Wandplatte und Verbindungselemente, die die erste Wandplatte mit der zweiten Wandplatte verbinden, wobei jede der beiden Wandplatten eine Betonschicht und eine Wandplattenbewehrung aufweist, welche Wandplattenbewehrung eine äußere Bewehrungslage und eine die äußere Bewehrungslage, vorzugsweise im Wesentlichen orthogonal, überkreuzende innere Bewehrungslage umfasst, wobei die innere Bewehrungslage und die äußere Bewehrungslage an mindestens 10 % ihrer Kreuzungspunkte mittels einer Verbindung miteinander verbunden sind und mindestens eine der beiden Wandplatten eine Betonschicht aus einem hochfesten oder ultrahochfesten Beton mit einer Dicke zwischen 10 mm und 45 mm aufweist, wobei eine der beiden Bewehrungslagen eine Einbettungstiefe in der Betonschicht aufweist, die kleiner ist als der Durchmesser der nur teilweise eingebetteten Bewehrungslage.

Die erfindungsgemäße Doppelwand mit zumindest einer Betonschicht aus hochfestem oder ultrahochfestem Beton kann mit geringeren Plattendicken als eine Doppelwand aus Normalbeton hergestellt werden, weil hochfester oder ultrahochfester Beton eine größere Festigkeit als Normalbeton aufweist. Ein weiterer wesentlicher Vorteil von hochfestem Beton und ultrahochfestem Beton im Vergleich zu Normalbeton ist die viel höhere Dichtigkeit des Betongefüges. Ein unerwünschtes Eindiffundieren von Kohlendioxid in den Beton, das zu einer unerwünschten Karbonatisierung des Betons führt, wird durch die höhere Dichtigkeit wesentlich erschwert. Die Stickstoffdurchlässigkeit von ultrahochfestem Beton ist zehn Mal kleiner als jene bei einem hochfesten Beton C100/115 und hundert Mal kleiner als bei einem Normalbeton C30/35. Die Wasserdurchlässigkeit von ultrahochfestem Beton entspricht derjenigen eines dichten Natursteins.

Besonders bevorzugt enthalten die Betonschichten beider Wandplatten der Doppelwand, also sowohl der ersten Wandplatte, als auch der zweiten Wandplatte, jeweils einen hochfesten oder ultrahochfesten Beton.

Um eine besonders stabile Doppelwand zu erhalten, sind in der ersten Wandplatte und in der zweiten Wandplatte jeweils Wandplattenbewehrungen angeordnet, welche jeweils eine innere und eine äußere Bewehrungslage umfassen. Die innere Bewehrungslage und die äußere Bewehrungslage sind dazu in zwei Parallelebenen angeordnet. Außerdem sind die innere Bewehrungslage und die äußere Bewehrungslage so angeordnet, dass die Bewehrungsstäbe der beiden Bewehrungslagen einander überkreuzen. Vorzugsweise überkreuzen die Bewehrungsstäbe der inneren Bewehrungslage jene der äußeren Bewehrungslage im Wesentlichen orthogonal zueinander.

Die Angabe einer inneren Bewehrungslage sowie einer äußeren Bewehrungslage, welche im Weiteren verwendet wird, bezieht sich jeweils auf deren Lage relativ zur fertigen Doppelwand. Als innere Bewehrungslagen werden jeweils jene Bewehrungslagen bezeichnet, welche jeweils an der Doppelwand innenliegend zur gegenüberliegenden anderen Wandplatte hin orientiert sind bzw. welche zum Zwischenraum zwischen den beiden Wandplatten hinweisen. Umgekehrt werden im Weiteren als äußere Bewehrungslagen jene Bewehrungslagen bezeichnet, welche außenseitig an den Wandplatten angeordnet sind bzw. welche vom Zwischenraum zwischen den beiden Wandplatten der Doppelwand abgewandt sind.

Vorteilhaft sind die innere Bewehrungslage und die äußere Bewehrungslage der ersten Wandplatte bzw. der zweiten Wandplatte jeweils an mindestens 10% ihrer Kreuzungspunkte mittels einer Verbindung miteinander verbunden. Somit werden die beiden Bewehrungslagen ortsfest in ihrer Lage in zwei zueinander parallelen Ebenen relativ zueinander fixiert. Durch stoffschlüssige Schweiß- oder Klebeverbindungen an den Kreuzungspunkten entsteht bei Verwendung einer Wandplattenbewehrung ein besonders formstabiles Bewehrungsgitter. Je nach Anforderung können erforderlichenfalls auch sämtliche Kreuzungspunkte zwischen der inneren Bewehrungslage und der äußeren Bewehrungslage durch Verbindungen miteinander verbunden sein.

Gegenüber bisher bekannten Ausführungsformen von Wänden aus hochfestem oder ultrahochfestem Beton weist die erfindungsgemäße Doppelwand weiters den Vorteil auf, dass in jeder Wandplatte eine Wandplattenbewehrung angeordnet ist, bei der eine innere und eine äußere Bewehrungslage einander überkreuzen, und die Doppelwand dadurch während des Einbringens von Füllbeton in den Zwischenraum zwischen den beiden Wandplatten einen größeren Widerstand gegenüber Biegebeanspruchungen aufweist. Anzumerken ist auch, dass überkreuzend angeordnete Bewehrungslagen, welche vorzugsweise im Wesentlichen orthogonal überkreuzend angeordnet sind, eine besonders wirtschaftliche Bewehrung ergeben. Somit ist die Herstellung einer erfindungsgemäßen Doppelwand wesentlich wirtschaftlicher als die Zugabe von Fasermaterial, um als Faserbewehrung die Festigkeit der Betonschichten zu erhöhen.

Um eine besonders kompakte Doppelwand zu erhalten, welche besonders geringes Gewicht sowie besonders geringe Wandstärken der Wandplatten aufweist und somit besonders handlich im Transport bzw. der Montage ist, enthalten in einer bevorzugten Ausführungsvariante der Erfindung beide Betonschichten sowohl der ersten Wandplatte, als auch der zweiten Wandplatte jeweils einen hochfesten oder ultrahochfesten Beton.

Besonders vorteilhaft weist bei einer erfindungsgemäßen Doppelwand die mindestens eine Betonschicht eine Würfeldruckfestigkeit von 60 N/mm² bis 500 N/mm², vorzugsweise von 80 N/mm² bis 200 N/mm², auf. Vorteilhaft kann die Festigkeit der zumindest einen Betonschicht durch spezielle Nachbehandlungsmethoden des hochfesten oder ultrahochfesten Betons weiter erhöht werden.

In einer weiteren zweckmäßigen Ausführungsvariante der Erfindung ist bei einer Doppelwand in der mindestens einen Betonschicht mit hochfestem oder ultrahochfestem Beton eine Faserbewehrung enthalten. Durch das Einbringen von Fasermaterial als Faserbewehrung in die Betonschicht werden Wandplatten erhalten, welche einen besonders hohen Widerstand gegenüber Biegebeanspruchungen aufweisen und besonders biegesteif sind. Somit können auch großflächige Doppelwandabschnitte hergestellt und erforderlichenfalls mit Füllbeton zwischen den beiden Wandplatten verfüllt werden, ohne dass es zu Verformungen wie beispielsweise Verwölbungen der Wandplatten kommt.

Vorteilhaft beträgt bei einer erfindungsgemäßen Doppelwand ein Gehalt eines Fasermaterials der Faserbewehrung in der Betonschicht von 50 kg/m³ bis 500 kg/m³, vorzugsweise von 200 kg/m³ bis 400 kg/m³.

In einer weiteren vorteilhaften Ausführungsvariante der Erfindung weist bei einer Doppelwand in mindestens einer Wandplatte die äußere Bewehrungslage der Wandplattenbewehrung eine Einbettungstiefe in der Betonschicht auf, die mindestens einen halben und höchstens den 0,95-fachen Durchmesser der Wandplattenbewehrung der äußeren Bewehrungslage beträgt und die innere Bewehrungslage der Wandplattenbewehrung zur Gänze außerhalb der Betonschicht liegt. Vorteilhaft wird die Wandplattenbewehrung in den Wandplatten dabei so angeordnet, dass ein gewisser Teil der Wandplattenbewehrung an den Innenseiten der Wandplatten herausragt und nicht in der Betonschicht einer der Wandplatten eingebettet ist. Dadurch weist die Innenseite zumindest einer der Wandplatten eine Oberfläche auf, die wegen der hervorstehenden Wandplattenbewehrung ausgezeichnet geeignet ist, um Verbundbeanspruchungen in den Kontaktflächen zwischen der Wandplatte und dem Füllbeton, der zwischen die Wandplatten eingefüllt wird, aufzunehmen. Vorteilhaft sind bei einer erfindungsgemäßen Doppelwand beide Wandplatten so ausgeführt, dass jeweils die innere Bewehrungslage an den Innenseiten der Wandplatten herausragt und somit die Verbundwirkung zwischen dem Füllbeton, der in den Zwischenraum der Doppelwand eingegossen wird, und den beiden Wandplatten jeweils verbessert wird.

Dies ist ein wesentlicher Vorteil gegenüber bisher bekannten Ausführungsformen von Wandplatten aus hochfestem oder ultrahochfestem Beton, die wegen der selbstnivellierenden Betoneigenschaften sehr glatte Oberflächen aufweisen, weshalb die Verbundwirkung zwischen einer Wandplatte mit sehr glatter Oberfläche und einem direkt daran angrenzenden Füllbeton meist unzureichend ist. In dieser vorteilhaften Ausführung der Erfindung liegt die innere Bewehrungslage der Wandplattenbewehrung zur Gänze außerhalb der Betonschicht sowie innenseitig frei im Zwischenraum zwischen den beiden Wandplatten. Somit wird beim Einfüllen von Füllbeton in den Zwischenraum zwischen den beiden Wandplatten die innere Bewehrungslage der Wandplattenbewehrung zur Gänze von Füllbeton umgeben. Da die äußere Bewehrungslage, welche sich zumindest mit einem halben Durchmesser der Wandplattenbewehrung in der Betonschicht mit hochfestem oder ultrahochfestem Beton befindet, und die äußere Bewehrungslage an zumindest 10% ihrer Kreuzungspunkte miteinander verbunden sind, wird eine besonders hohe Verbundwirkung zwischen der Betonschicht und der angrenzenden Füllbetonschicht erzielt.

Zweckmäßig ist in einer weiteren Ausführungsvariante der Erfindung bei einer Doppelwand in mindestens einer Wandplatte die äußere Bewehrungslage der Wandplattenbewehrung zur Gänze in der Betonschicht eingebettet und die innere Bewehrungslage der Wandplattenbewehrung weist eine Einbettungstiefe in der Betonschicht auf, die höchstens den 0,95-fachen Durchmesser der Wandplattenbewehrung der inneren Bewehrungslage beträgt. Auch in dieser Ausführungsform wird die Verbundwirkung zwischen der Betonschicht und einer angrenzenden Füllbetonschicht durch die Wandplattenbewehrung, welche mit ihrer inneren Bewehrungslage zumindest teilweise an der Innenseite einer der Wandplatten oder an den Innenseiten beider Wandplatten vorragt, deutlich erhöht.

Es hat sich in Versuchen gezeigt, dass die folgenden Materialien für Wandplattenbewehrungen, entweder als Alternativen oder auch in Kombination, für die Zwecke der Erfindung sehr geeignet sind: eine Betonstahlbewehrung; eine korrosionsbeständige Betonstahlbewehrung aus Edelstahl; eine korrosionsbeständige Bewehrung aus einem glasfaser,- kohlenstofffaser,- oder basaltfaserverstärkten Verbundwerkstoff in stabförmiger Ausbildung; eine zweidimensionale textile Bewehrung aus einem glasfaser,- kohlenstofffaser,- oder basaltfaserverstärkten Verbundwerkstoff; eine dreidimensionale textile Bewehrung aus einem faserverstärkten Verbundwerkstoff, wobei die textile Bewehrung nur teilweise in der Betonschicht angeordnet ist und die textile Bewehrung an den Innenseiten der Wandplatten herausragt.

In einer Ausführungsform der Erfindung ist weiters vorgesehen, dass ein Teil der Bewehrung der äußeren Bewehrungslage durch mindestens einen Längsstab eines Gitterträgers gebildet wird.

In einer anderen Ausführungsform der Erfindung sind die Verbindungselemente als Gitterträger ausgeführt, und ein Teil der Bewehrung der äußeren Bewehrungslage wird durch Längsstäbe der Gitterträger gebildet.

Vorteilhaft sind bei einer erfindungsgemäßen Doppelwand die Verbindungselemente im Wesentlichen lotrecht zur äußeren Bewehrungslage und zur inneren Bewehrungslage angeordnet. Die Verbindungselemente, welche im Wesentlichen in Richtung der Ebenennormalen auf die beiden in Parallelebenen angeordneten, einander überkreuzenden Bewehrungslagen vorgesehen sind, greifen vorteilhaft bei gleicher Länge der Verbindungselemente jeweils gleich weit in die Wandplattenbewehrungen der beiden einander gegenüberliegenden Wandplatten ein. Somit wird verhindert, dass einzelne Verbindungselemente unterschiedlich tief in die Wandplattenbewehrungen eingreifen bzw. in unterschiedlichen Tiefen in den Betonschichten der Wandplatten eingebettet sind.

In einer vorteilhaften Ausführungsvariante der Erfindung sind bei einer Doppelwand die Verbindungselemente als Verbindungsstäbe ausgeführt. Vorteilhaft können Verbindungselemente, die als Verbindungsstäbe ausgeführt sind, besonders einfach in Freiräume zwischen den überkreuzend angeordneten Bewehrungslagen der Wandplattenbewehrung eingefügt werden.

In einer weiteren vorteilhaften Variante der Erfindung sind bei einer Doppelwand Verbindungselemente mit einem winkelförmigen, einem trapezförmigen oder einem wellenförmigen Querschnitt oder mit Fachwerkstäben oder als Gitterträger ausgeführt. Je nach Anforderung können die Verbindungselemente, welche die erste Wandplatte mit der zweiten Wandplatte verbinden und durch welche der Zwischenraum zwischen den beiden Wandplatten festgelegt ist, unterschiedliche Formen bzw. Querschnitte aufweisen.

Besonders zweckmäßig weisen bei einer erfindungsgemäßen Doppelwand die Verbindungselemente zumindest an einem ihrer Enden, vorzugsweise an ihren beiden gegenüberliegenden Enden, Endverankerungen auf und die Endverankerungen sind benachbart zu einer Außenseite der ersten Wandplatte und/oder zu einer Außenseite der zweiten Wandplatte angeordnet. Endverankerungen an den Enden der Verbindungselemente dienen dazu, die Stabilität der Verbindungen zwischen den Verbindungselementen und den Betonschichten, in denen die Verbindungselemente zumindest abschnittsweise eingefügt bzw. eingegossen sind, weiter zu erhöhen. Durch die Endverankerungen an den Enden der Verbindungselemente wird auch der Widerstand der beiden Wandplatten und somit der Doppelwand gegenüber Biegebeanspruchungen erhöht. Unerwünschte Verformungen oder Verwölbungen der Doppelwand bei mechanischer Belastung bzw. beim Einfüllen von Füllbeton zwischen den beiden Wandplatten können somit erfolgreich vermieden werden. Je nach Ausführung können zumindest einzelne Endverankerungen auch bündig an einer Außenseite der ersten Wandplatte und/oder einer Außenseite der zweiten Wandplatte angeordnet sein.

Um eine besonders langlebige Ausführung einer erfindungsgemäßen Doppelwand zu erhalten, sind die Verbindungselemente und/oder die Endverankerungen zumindest in den innerhalb der Betonschichten angeordneten Abschnitten aus Edelstahl oder einem faserverstärkten Kunststoff gefertigt. Die Verbindungselemente und/oder die Endverankerungen sind in dieser Variante zumindest abschnittsweise oder zur Gänze aus einem korrosionsbeständigen Material, beispielsweise aus Edelstahl oder einem faserverstärkten Kunststoff, gefertigt. Somit wird eine langlebige und besonders robuste Befestigung der Verbindungselemente bzw. der Endverankerungen in der Betonschicht der Wandplatten gewährleistet.

In einer weiteren vorteilhaften Ausführungsvariante der Erfindung sind bei einer Doppelwand jeweils mindestens zwei Verbindungsstäbe durch mindestens einen Diagonalstab miteinander verbunden, wobei vorzugsweise die Verbindungsstellen eines Diagonalstabs an Verbindungsstäben jeweils benachbart zu einem Ende eines Verbindungsstabs liegen. Vorteilhaft bilden die mindestens zwei Verbindungsstäbe mit dem mindestens einen Diagonalstab ein besonders stabiles Fachwerk. Die Doppelwand bleibt somit auch bei hohen Zug- und/oder Druckkräften und/oder Biegespannungen, die auf die Verbindungselemente einwirken, besonders formstabil.

In einer Weiterbildung der Erfindung sind bei einer Doppelwand die zumindest zwei Verbindungsstäbe und/oder der zumindest eine Diagonalstab alternierend mit einer ersten Endverankerung und/oder einer ersten Verbindungsstelle in der ersten Wandplatte und mit einer gegenüberliegenden zweiten Endverankerung und/oder einer gegenüberliegenden zweiten Verbindungsstelle in der zweiten Wandplatte befestigt und der Diagonalstab ist zwischen den Verbindungsstellen im Wesentlichen gerade ausgeführt. In dieser Ausführung weisen die Verbindungselemente eine fachwerkartige Struktur auf, welches Fachwerk durch die Verbindungsstäbe und die mit diesen verbundenen Diagonalstäben gebildet wird. Weiters sind die Verbindungsstäbe mit Endverankerungen versehen, wodurch eine besonders robuste Verbindung zwischen den beiden Wandplatten erzielt wird.

Die vorstehend genannten erfindungsgemäßen Aufgaben werden im Rahmen der Erfindung auch durch ein Verfahren zur Herstellung einer erfindungsgemäßen Doppelwand gelöst, welches Verfahren die folgenden Verfahrensschritte umfasst:
- Anfertigen einer Wandplattenbewehrung für eine erste Wandplatte, umfassend eine äußere Bewehrungslage und eine die äußere Bewehrungslage, vorzugsweise im Wesentlichen orthogonal, überkreuzende innere Bewehrungslage, wobei die innere Bewehrungslage und die äußere Bewehrungslage an mindestens 10 % ihrer Kreuzungspunkte mittels einer Verbindung miteinander verbunden werden;
- Einlegen der Wandplattenbewehrung für die erste Wandplatte in einer ersten Schalung, wobei die äußere Bewehrungslage nach unten orientiert ist;
- Einfügen von Verbindungselementen in die Wandplattenbewehrung, wobei die Verbindungselemente im Wesentlichen lotrecht zur äußeren Bewehrungslage sowie zur inneren Bewehrungslage nach oben orientiert sind;
- Gegebenenfalls Befestigen der Verbindungselemente an der Wandplattenbewehrung der ersten Wandplatte;
- Einbringen einer Betonschicht der ersten Wandplatte in die erste Schalung, wobei die Betonschicht der ersten Wandplatte einen hochfesten oder ultrahochfesten Beton enthält, so dass eine der beiden Bewehrungslagen der ersten Wandplatte mit einer Einbettungstiefe in der Betonschicht eingebettet wird, die kleiner ist als der Durchmesser dieser Bewehrungslage, vorzugsweise höchstens den 0,95-fachen Durchmesser dieser Bewehrungslage beträgt;
- Anfertigen einer Wandplattenbewehrung für eine zweite Wandplatte, umfassend eine äußere Bewehrungslage und eine die äußere Bewehrungslage, vorzugsweise im Wesentlichen orthogonal, überkreuzende innere Bewehrungslage, wobei die innere Bewehrungslage und die äußere Bewehrungslage an mindestens 10 % ihrer Kreuzungspunkte mittels einer Verbindung miteinander verbunden werden;
- Einlegen der Wandplattenbewehrung für die zweite Wandplatte in einer zweiten Schalung, wobei die äußere Bewehrungslage nach unten orientiert ist;
- Anordnen der fertig gestellten ersten Wandplatte mit den Verbindungselementen voraus in die Wandplattenbewehrung der zweiten Wandplatte, wobei die bereits in der ersten Wandplatte verankerten Verbindungselemente mit ihren freien Enden und/oder mit an ihren Enden angeordneten Endverankerungen nach unten, vorzugsweise bündig auf der zweiten Schalung aufliegend, der zweiten Schalung zugewandt sind;
- Einbringen einer Betonschicht der zweiten Wandplatte, welche Betonschicht für die zweite Wandplatte vorzugsweise einen hochfesten oder ultrahochfesten Beton enthält, in die zweite Schalung, so dass eine der beiden Bewehrungslagen der zweiten Wandplatte mit einer Einbettungstiefe eingebettet wird, die kleiner ist als der Durchmesser dieser Bewehrungslage, vorzugsweise höchstens den 0,95-fachen Durchmesser dieser Wandplattenbewehrung beträgt.

Zweckmäßig sind beim oben genannten Verfahren die erste und die zweite Schalung jeweils im Wesentlichen waagrecht angeordnet. Die Wandplattenbewehrung der ersten Wandplatte wird somit in die im Wesentlichen waagrechte erste Schalung eingelegt, wobei die äußere Bewehrungslage zur Schalung nach unten hin orientiert ist.

Nachdem die erste Wandplatte fertig gestellt ist, wird diese mit den Verbindungselementen voraus in die bereits in der zweiten Schalung vorbereitete Wandplattenbewehrung der zweiten Wandplatte eingefügt bzw. in diese eingesteckt. Dieser Vorgang, bei dem die fertige erste Wandplatte gegebenenfalls gewendet bzw. gestürzt wird, um mit den Verbindungselementen voraus bzw. nach unten der zweiten Schalung zugewandt in die Wandplattenbewehrung der zweiten Wandplatte eingefügt zu werden, wird auch als Einwenden der ersten Wandplatte bezeichnet.

Da erst nach dem Einwenden der ersten Wandplatte die Betonschicht für die zweite Wandplatte in die Schalung eingebracht wird, liegen die Verbindungselemente je nach Ausführung mit ihren freien Enden oder mit Endverankerungen, die an ihren Enden befestigt sind, zumindest benachbart zur Schalung nach unten. Die Dicke der Betonüberdeckung der freien Enden der Verbindungselemente oder der Endverankerungen zur Außenseite der zweiten Wandplatte hin kann somit beliebig eingestellt werden. Vorzugsweise können die Verbindungselemente mit ihren freien Enden und/oder mit an ihren Enden angeordneten Endverankerungen auch bündig auf der Schalung aufliegen, wodurch die Dicke der Betonüberdeckung zur Außenseite der zweiten Wandplatte hin minimal wird bzw. die Verbindungselemente bündig bis an die Außenseite der zweiten Wandplatte reichen. Somit wird insbesondere bei Einsatz von hochfestem oder ultrahochfestem Beton sowohl für die Herstellung der Betonschicht der ersten Wandplatte, als auch der zweiten Wandplatte eine besonders leichte und robuste Doppelwand mit minimalen Wandstärken geschaffen.

Im Rahmen der Erfindung ist es weiters auch denkbar, ein Verfahren zur Herstellung einer Doppelwand mit nur einer Schalung durchzuführen, wobei die Schalung zuerst zum Herstellen der ersten Wandplatte verwendet wird. Nach Entnahme der fertigen ersten Wandplatte aus der Schalung kann dieselbe Schalung anschließend zur Herstellung der zweiten Wandplatte bzw. zum Einwenden der fertigen ersten Wandplatte in die Wandplattenbewehrung der zweiten Wandplatte verwendet werden. Auch diese vereinfachte Herstellungsvariante unter Verwendung nur einer Schalung, die zur Herstellung beider Wandplatten dient, ist von der Erfindung mitumfasst.

Weitere Einzelheiten, Merkmale und Vorteile der Erfindung ergeben sich aus den nachstehenden Erläuterungen von in den Zeichnungen Fig. 1 bis Fig. 15 schematisch dargestellten Ausführungsbeispielen.

In den Zeichnungen zeigen:
- Fig. 1 in einer isometrischen Ansicht schräg von oben eine erste Wandplatte während der Herstellung einer ersten erfindungsgemäßen Ausführungsform einer Doppelwand;
- Fig. 2 eine Schnittansicht gemäß der in Fig. 1 eingezeichneten Schnittebene II - II während der Herstellung der Doppelwand;
- Fig. 3 eine Schnittansicht der ersten erfindungsgemäßen Ausführungsform einer Doppelwand gemäß der in Fig. 1 eingezeichneten Schnittebene III - III nach dem Herstellen einer zweiten Wandplatte;
- Fig. 4 eine Schnittansicht einer ersten Wandplatte einer zweiten erfindungsgemäßen Ausführungsform einer Doppelwand gemäß der in Fig. 5 eingezeichneten Schnittebene IV - IV;
- Fig. 5 eine Schnittansicht der ersten Wandplatte der zweiten erfindungsgemäßen Ausführungsform der Doppelwand gemäß der in Fig. 4 eingezeichneten Schnittebene V - V;
- Fig. 6 eine Schnittansicht einer ersten Wandplatte einer Doppelwand in einer dritten erfindungsgemäßen Ausführungsform von gemäß der in Fig. 7 eingezeichneten Schnittebene VI - VI;
- Fig. 7 einen Schnitt der ersten Wandplatte gemäß der in Fig. 6 eingezeichneten Schnittebene VII - VII;
- Fig. 8 eine Schnittansicht einer ersten Wandplatte einer Doppelwand in einer vierten erfindungsgemäßen Ausführungsvariante gemäß der in Fig. 9 eingezeichneten Schnittebene VIII - VIII;
- Fig. 9 die erste Wandplatte der vierten erfindungsgemäßen Ausführungsform der Doppelwand in einer Schnittansicht gemäß der in Fig. 8 eingezeichneten Schnittebene IX - IX;
- Fig. 10 in einer Schnittansicht gemäß der in Fig. 11 eingezeichneten Schnittebene X - X eine erste Wandplatte einer fünften erfindungsgemäßen Ausführungsform einer Doppelwand;
- Fig.11 einen Schnitt der ersten Wandplatte gemäß der in Fig. 10 eingezeichneten Schnittebene XI - XI;
- Fig.12 eine Schnittansicht einer weiteren Ausführungsform einer Doppelwand;
- Fig.13 einen Schnitt durch einen Träger mit einem Rechteckquerschnitt, der mit einer erfindungsgemäßen Doppelwand hergestellt wird;
- Fig.14 einen Schnitt durch einen Träger mit einem Kastenquerschnitt, der mit zwei erfindungsgemäßen Doppelwänden hergestellt wird.

In den Abbildungen Fig. 1 bis Fig. 3 ist eine erste Ausführungsform einer erfindungsgemäßen Doppelwand während der Fertigung dargestellt. Fig. 1 zeigt dabei einen Zustand im Herstellungsprozess einer erfindungsgemäßen Doppelwand 3 nach dem Herstellen einer ersten Wandplatte 1. Die Wandplatte 1 umfasst eine Betonschicht 5 aus hochfestem Beton mit einer Wandplattenbewehrung 6, die eine äußere Bewehrungslage 7 und eine innere Bewehrungslage 8 umfasst. Die Wandplattenbewehrung 6 besteht in der ersten erfindungsgemäßen Ausführungsform aus einer Betonstahlbewehrung, die einen annähernd kreisförmigen Querschnitt und eine glatte Oberfläche 21 aufweist. Die äußere Bewehrungslage 7 und die innere Bewehrungslage 8 liegen in Parallelebenen direkt nebeneinander bzw. berühren einander in Kreuzungspunkten, wobei die äußere Bewehrungslage 7 und die innere Bewehrungslage 8 hier im Wesentlichen orthogonal überkreuzend angeordnet sind. Die äußere Bewehrungslage 7 und die innere Bewehrungslage 8 sind hier an 50 % der Kreuzungspunkte bzw. Berührungspunkte, an denen die Bewehrungsstäbe der äußeren Bewehrungslage 7 und der inneren Bewehrungslage 8 überkreuzend aneinander anliegen, miteinander verschweißt. Somit ist an den miteinander verschweißten Kreuzungspunkten eine stabile, stoffschlüssige Verbindung 23 der äußeren Bewehrungslage 7 mit der inneren Bewehrungslage 8, welche gemeinsam die Wandplattenbewehrung 6 bilden, gegeben.

Die innere Bewehrungslage 8 ist hier derart in der Betonschicht 5 angeordnet, dass ein oberer Teil der inneren Bewehrungslage 8 aus einer Innenseite 13 der Betonschicht 5 herausragt. Eine Einbettungstiefe E der inneren Bewehrungslage 8 ist somit kleiner als ein Durchmesser D der Wandplattenbewehrung 6 der inneren Bewehrungslage 8. Die Einbettungstiefe E in der Betonschicht 5 beträgt hier in Fig. 1 beispielhaft den 0,70-fachen Durchmesser D der Wandplattenbewehrung 6 der inneren Bewehrungslage 8. Eine Außenseite 11 der ersten Wandplatte 1 liegt bei der Herstellung auf einer nicht dargestellten Schalung auf und weist deshalb eine schalglatte Oberfläche auf. Die äußere Bewehrungslage 7 der ersten Wandplatte 1 ist hier zur Gänze in die Betonschicht 5 eingebettet.

Wie eingangs bereits festgehalten wurde beziehen sich die Lageangaben einer inneren Bewehrungslage 8 sowie einer äußeren Bewehrungslage 7 jeweils auf deren Lage relativ zur fertigen Doppelwand 3. Die inneren Bewehrungslagen 8 sind jeweils benachbart zu den Innenseiten 13, 14 der Wandplatten 1, 2 angeordnet bzw. sind zur jeweils gegenüberliegenden anderen Wandplatte hin orientiert. Die inneren Bewehrungslagen 8 weisen bei der fertigen Doppelwand 3 also zum Zwischenraum zwischen den beiden Wandplatten 1, 2 hin. Umgekehrt sind die äußeren Bewehrungslagen 7 jeweils außenseitig benachbart zu den Außenseiten 11, 12 der Wandplatten 1, 2 angeordnet und sind bei der fertigen Doppelwand 3 jeweils vom Zwischenraum zwischen den beiden Wandplatten 1, 2 abgewandt.

Wie in Fig. 1 veranschaulicht sind in der ersten Wandplatte 1 beispielhaft vier unterschiedliche Verbindungselemente 4 angeordnet. Diese verschiedenartigen Ausführungsformen von Verbindungselementen 4 dienen hier dem besseren Verständnis. Je nach Ausführung können im Rahmen der Erfindung dieselben Verbindungselemente 4 oder unterschiedliche Verbindungselemente 4 als Verbindungen zwischen den Wandplatten 1, 2 bzw. zur Herstellung einer Doppelwand 3 verwendet werden.

Beispielhaft sind in Fig. 1 links hinten ein Verbindungselement 4 mit einem winkelförmigen Querschnitt 15 bzw. mit einem Winkelprofil 15, links vorne ein Verbindungselement 4 mit einem trapezförmigen Querschnitt 16 bzw. mit einem Trapezprofil 16, rechts vorne ein Verbindungselement 4 mit einem wellenförmigen Querschnitt 17 bzw. mit einem Wellenprofil 17 und im Bild rechts hinten ein Verbindungselement 4 mit Fachwerkstäben 18 dargestellt. Alle Verbindungselemente 4 weisen Verbindungsstäbe 9 auf, die mit ihren Stabenden jeweils in den Betonschichten 5 der ersten Wandplatte 1 und einer der ersten Wandplatte 1 gegenüberliegenden zweiten Wandplatte 2, die in Fig. 3 dargestellt ist, verankert sind. Um die Verankerung der Verbindungsstäbe 9 jeweils in den Betonschichten 5 der ersten Wandplatte 1 bzw. der zweiten Wandplatte 3 zu verbessern, sind in den Ausführungsformen der in Fig. 1 dargestellten Verbindungselemente 4 mit winkelförmigem Querschnitt 15, mit wellenförmigem Querschnitt 17 sowie in der Ausführung mit Fachwerkstäben 18 die Verbindungsstäbe 9 an ihren Stabenden zusätzlich jeweils mit Endverankerungen 10 ausgestattet. Diese Endverankerungen 10 können beispielsweise durch das Aufschweißen von Endplatten aus Edelstahl auf die Verbindungsstäbe 9 hergestellt werden. Alternativ dazu können die Endverankerungen 10 durch eine Verdickung des Endbereichs der Verbindungsstäbe 9 gebildet werden. Die nahe den Außenseiten 11, 12 der Wandplatten 1, 2 angeordneten Endverankerungen 10 sowie die Verbindungsstäbe 9 sind hier in den Ausführungsvarianten als Verbindungselemente 4 mit Fachwerkstäben 18 sowie der Verbindungselemente 4 mit winkelförmigem Querschnitt 15 aus einem nichtrostenden Material, beispielsweise aus Edelstahl, hergestellt. DieVerbindungselemente 4 mit wellenförmigem Querschnitt 17 sind hier aus einem faserverstärkten Kunststoff hergestellt.

Die Schnittansicht in Fig. 2 durch die erste erfindungsgemäße Ausführungsform gemäß der in Fig. 1 eingezeichneten Schnittebene II - II zeigt eine erste Wandplatte 1 während der Herstellung einer Doppelwand 3. Die Betonschicht 5 aus hochfestem Beton hat eine schalglatte Außenseite 11 und eine Innenseite 13, die wegen der herausragenden inneren Bewehrungslage 8 der Wandplattenbewehrung 6 eine Oberfläche mit sehr guten Verbundeigenschaften aufweist. Die Einbettungstiefe E der inneren Bewehrungslage 8 in der Betonschicht 5 der ersten Wandplatte 1 beträgt hier den 0,70-fachen Durchmesser D der Wandplattenbewehrung 6 der inneren Bewehrungslage 8. Die äußere Bewehrungslage 7 ist hier zur Gänze in der Betonschicht 5 der ersten Wandplatte 1 eingebettet.

In der Betonschicht 5 der ersten Wandplatte 1 sind in Fig. 2 weiters die Anordnung des Verbindungselements 4 mit winkelförmigem Querschnitt 15 und ein Teil eines Verbindungselements 4 aus Fachwerkstäben 18 zu erkennen. Das Verbindungselement 4 mit winkelförmigem Querschnitt 15 weist Verbindungsstäbe 9 auf, die mit dem Winkelprofil 15 verbunden sind und die eine sichere Verankerung in den Betonschichten 5 gewährleisten. Zur Verbesserung der Verankerungseigenschaften der Verbindungsstäbe 9 sind an den Enden der Verbindungsstäbe 9 Endplatten aus einem nichtrostenden Material angeschweißt.

Das Verbindungselement 4 aus Fachwerkstäben 18 umfasst Verbindungsstäbe 9, die im Wesentlichen normal zu den Wandplatten 1, 2 angeordnet sind, sowie Diagonalstäbe 19, die jeweils schräg zwischen zwei Verbindungsstäben 9 angeordnet und an Verbindungsstellen 22 mit diesen fachwerkartig verbunden sind. In Fig. 2 ist eine solche Verbindungsstelle 22 zwischen einem Diagonalstab 19 und einem Verbindungsstab 9 zu erkennen. Diese Verbindungsstellen 22 liegen innerhalb der Betonschicht 5, damit Schubkräfte zwischen den Wandplatten 1, 2, die während der Herstellung, dem Transport oder der Montage der Doppelwand 3 auftreten können, ausschließlich durch Normalkräfte in den Verbindungsstäben 9, den Diagonalstäben 19 und innerhalb der Betonschichten 5 aufgenommen werden können.

Zur Übertragung von Schubkräften zwischen den beiden Wandplatten 1, 2 bei der Verwendung von Verbindungselementen 4 mit winkelförmigem Querschnitt 15 muss das winkelförmige Profil 15, beispielsweise ein Stahlwinkel, so angeordnet werden, dass das winkelförmige Profil 15 an seinen freien Enden jeweils einige Millimeter in jede der Betonschichten 5 der beiden Wandplatten 1, 2 hineinragt.

Der in Fig. 3 dargestellte Schnitt durch die erste erfindungsgemäße Ausführungsform zeigt die Doppelwand 3 nach dem Herstellen der zweiten Wandplatte 2. Die zweite Wandplatte 2 umfasst ebenfalls eine Betonschicht 5 aus hochfestem Beton, in die eine Wandplattenbewehrung 6 so eingebettet ist, dass die innere Bewehrungslage 8 über die Innenseite 14 der zweiten Wandplatte 2 herausragt und diese deshalb teilweise im Hohlraum zwischen den beiden Wandplatten 1, 2 zu liegen kommt. Die Einbettungstiefe E der inneren Bewehrungslage 8 in der Betonschicht 5 der zweiten Wandplatte 2 beträgt hier ebenfalls den 0,70-fachen Durchmesser D der Wandplattenbewehrung 6 der inneren Bewehrungslage 8. Die äußere Bewehrungslage 7 ist hier zur Gänze in die Betonschicht 5 der zweiten Wandplatte 2 eingebettet.

Die zweite Wandplatte 2 wird mit der ersten Wandplatte 1 verbunden, indem die erste Wandplatte 1 samt den in der Betonschicht 5 der ersten Wandplatte 1 bereits befestigten Verbindungselementen 4, wie sie in der Fig. 2 dargestellt sind, mit den Verbindungselementen 4 voraus nach unten in die Wandplattenbewehrung 6 der zweiten Wandplatte 2 eingewendet werden. Die Betonstahlbewehrung der zweiten Wandplatte 2 befindet sich dazu bereits in einer Schalung für die zweite Wandplatte 2 eingelegt. Nach dem Eingießen von Beton in die Schalung und dem Aushärten der Betonschicht 5 der zweiten Wandplatte 2 entsteht die fertige Doppelwand 3. Die Außenseite 12 der zweiten Wandplatte 2 weist - wie auch die Außenseite 11 der ersten Wandplatte 1 - ebenfalls eine schalglatte Oberfläche auf.

Bei dem in Fig. 1 bis Fig. 3 dargestellten Beispiel ist es von Vorteil, zuerst die Wandplattenbewehrung 6 der zweiten Wandplatte 2 zu verlegen, dann die fertig gestellte erste Wandplatte 1 mit den Verbindungselementen 4 in die Wandplattenbewehrung 6 der zweiten Wandplatte 2 einzuwenden und erst anschließend den Beton für die Betonschicht 5 der zweiten Wandplatte 2 einzubringen. Somit wird erreicht, dass die Verbindungselemente 4, welche bereits in der fertig gestellten Wandplatte 1 verankert sind, mit ihren freien Enden bzw. mit Endverankerungen 10 an ihren Enden bündig auf einer ebenen Schalungsfläche der zweiten Wandplatte 2 aufliegen. Diese Vorgehensweise ist insbesondere bei der Verwendung von Verbindungselementen 4 mit Endverankerungen 10, die beispielsweise die Form von Endplatten haben, von Vorteil, weil dadurch ein planes Aufliegen der plattenförmigen Endverankerungen 10 auf der Schalung der zweiten Wandplatte 2 gewährleistet wird.

Wird umgekehrt zuerst eine Betonschicht 5 für die zweite Wandplatte 2 in die Schalung eingebracht und erst danach die erste Wandplatte 1 mit den Verbindungselementen 4 in die Betonschicht 5 der zweiten Wandplatte 2 eingewendet, könnten Zuschlagskörner der Betonschicht 5 unter den Endverankerungen 10 zu liegen kommen und dadurch ein vollständiges Aufliegen der Endverankerungen 10 auf der ebenen Schalungsfläche der zweiten Wandplatte 2 verhindern. In diesem Fall würde die Dicke der fertig gestellten Doppelwand 3 von der planmäßigen Dicke zumindest um die Dicke der an den Endverankerungen 10 anhaftenden Schichtdicke der Zuschlagskörner abweichen bzw. die planmäßige Dicke übersteigen.

Je nach Variante des Herstellungsverfahrens ist es sowohl denkbar, ein und dieselbe Schalung zur Herstellung sowohl der ersten Wandplatte 1, als auch der zweiten Wandplatte 2 zu verwenden. Ebenso ist es im Rahmen der Erfindung vorgesehen, eine erste Schalung zur Herstellung der ersten Wandplatte 1 sowie eine zweite Schalung zur Herstellung der zweiten Wandplatte 2 zu verwenden.

In den folgenden in Fig. 4 bis Fig. 11 dargestellten Ausführungsbeispielen werden jeweils erfindungsgemäße Doppelwände 3 gezeigt, bei denen der besseren Übersichtlichkeit wegen jeweils die zweite Wandplatte 2 und die Verbindungselemente 4 zwischen den beiden Wandplatten 1, 2 nicht dargestellt sind.

Eine Detailansicht einer zweiten Ausführungsform einer erfindungsgemäßen Doppelwand 3 ist in den Abbildungen Fig. 4 und Fig. 5 dargestellt. Es sei erwähnt, dass die in den Abbildungen Fig. 4 und Fig. 5 gezeigte äußere Bewehrungslage 7 teilweise durch die Längsstäbe 29 eines in Fig. 12 dargestellten Gitterträgers 24, welcher aus den Längsstäben 29 und Diagonalstäben 30 besteht, ersetzt werden kann. Die Wandplattenbewehrung 6 besteht bei diesem Ausführungsbeispiel aus der inneren Bewehrungslage 8, die durch die gerippten Bewehrungsstäbe 20 gebildet wird und der äußeren Bewehrungslage 7, die durch die Längsstäbe 29 des Gitterträgers 24 und durch die gerippten Bewehrungsstäbe 20 gebildet wird.

Die Qualität der Verbundeigenschaften zwischen der ersten Wandplatte 1 und einem Füllbeton, welcher bei einer fertigen Doppelwand 3 in den Zwischenraum zwischen der ersten Wandplatte 1 und der hier nicht gezeigten Wandplatte 2 verfüllt wird, wird bei diesem Beispiel zu einem großen Teil durch die teilweise Einbettung der inneren Bewehrungslage 8 in die erste Wandplatte 1 und zu einem wesentlich geringeren Teil durch die Diagonalstäbe 30 des Gitterträgers 24 gewährleistet. Die gerippten Bewehrungsstäbe 20 der nur teilweise eingebetteten inneren Bewehrungslage 8 vergrößern die Rauigkeit der Innenseite 13 der ersten Wandplatte 1. Die Diagonalstäbe 30 des Gitterträgers 24 tragen zur Verbesserung der Verbundeigenschaften durch Dübelwirkung bei. Die Verbundkräfte, die durch Dübelwirkung übertragen werden können, sind kleiner als jene, die durch die raue Oberfläche an der Innenseite 13 der ersten Wandplatte 1 übertragen werden. Die Übertragung von Verbundkräften über eine Fläche mit definierter Rauigkeit wird durch einen Druckspannungszustand normal zur Fläche begünstigt. Dieser Druckspannungszustand stellt sich bei der erfindungsgemäßen Doppelwand ein, wenn kleine Relativverschiebungen die durch äußere Belastungen hervorgerufen werden, zwischen Wandplatte 1 und dem Füllbeton auftreten. Wegen der durch die nur teilweise Einbettung der gerippten Bewehrungsstäbe 20 der inneren Bewehrungslage 8 definierten Rauigkeit der Innenseite 13 der ersten Wandplatte 1 rufen diese Relativverschiebungen zwischen der ersten Wandplatte 1 und dem Füllbeton Zugkräfte in den Verbindungselementen 4, die in Fig. 4 und Fig. 5 nicht dargestellt sind, und den Diagonalstäben 30 der Gitterträger 24 hervor. Aus Gleichgewichtsgründen erzeugen diese Zugkräfte einen Druckspannungszustand normal zur Innenseite 13 der ersten Wandplatte 1.

Eine dritte Ausführungsform einer erfindungsgemäßen Doppelwand 3 ist in den Abbildungen Fig. 6 und Fig. 7 dargestellt. Die Dicke der Betonschicht 5 ist bei dieser Ausführungsform gleich der Summe der Dicke der Betonüberdeckung B und dem Durchmesser D der äußeren Bewehrungslage 7 der Wandplattenbewehrung 6 und dem halben Durchmesser der inneren Bewehrungslage 8 der Wandplattenbewehrung 6. Die äußere Bewehrungslage 7 ist zur Gänze in der Betonschicht 5 der ersten Wandplatte 1 eingebettet. Die innere Bewehrungslage 8 weist hier eine Einbettungstiefe E in der Betonschicht 5 auf, die einen halben Durchmesser D der Wandplattenbewehrung 6 der inneren Bewehrungslage 8 beträgt. Die Wandplattenbewehrung 6 besteht bei diesem Ausführungsbeispiel aus einer korrosionsbeständigen Bewehrung aus einem glasfaserverstärkten Verbundwerkstoff in stabförmiger Ausbildung. Verbindungen 23 an den Kreuzungspunkten K verbinden die äußere Bewehrungslage 7 mit der inneren Bewehrungslage 8. Die Verbindungen 23 werden als Klebeverbindungen mit Epoxidharz ausgeführt. Die gerippten Bewehrungsstäbe 20, aus denen die innere Bewehrungslage 8 gebildet wird, ragen mit der halben Querschnittfläche über die Innenseite 13 der ersten Wandplatte 1. Verbundkräfte zwischen erster Wandplatte 1 und dem Füllbeton, der in den Zwischenraum zwischen den Wandplatten 1, 2 der fertigen Doppelwand 3 verfüllt wird, können über die zur Hälfte in der ersten Wandplatte 1 und zur Hälfte im Füllbeton eingebettete Wandplattenbewehrung 6 aufgenommen werden.

Eine vierte Ausführungsform einer erfindungsgemäßen Doppelwand 3 ist in den Abbildungen Fig. 8 und Fig. 9 dargestellt. Die Wandplattenbewehrung 6 besteht bei diesem Ausführungsbeispiel aus einer korrosionsbeständigen Betonstahlbewehrung aus Edelstahl. Die Dicke der Betonschicht 5 ist bei dieser Ausführungsform so groß, dass die innere Bewehrungslage 8 der Wandplattenbewehrung 6 nur 2 mm über die Innenseite 13 der ersten Wandplatte 1 hinausragt. Verbundkräfte zwischen erster Wandplatte 1 und dem nicht dargestellten Füllbeton im Zwischenraum zwischen den Wandplatten 1, 2 werden über den herausragenden Teil der Wandplattenbewehrung 6 der inneren Bewehrungslage 8 übertragen. In Fig. 8 ist zu erkennen, dass nur an einem der beiden gezeigten Kreuzungspunkte K der Bewehrungsstab der inneren Bewehrungslage 8 mit der Wandplattenbewehrung 6 der äußeren Bewehrungslage 7 mit einer Verbindung 23, die als Schweißverbindung ausgeführt ist, verbunden ist. Die Bewehrungsstäbe der äußeren Bewehrungslage 7 weisen hier einen kleineren Durchmesser D' auf im Vergleich zu den Bewehrungsstäben der inneren Bewehrungslage 8 mit größeren Querschnitten bzw. mit größerem Durchmesser D". Die äußere Bewehrungslage 7 und die innere Bewehrungslage 8 bestehen aus gerippten Bewehrungsstäben 20.

Eine fünfte Ausführungsform einer erfindungsgemäßen Doppelwand 3 ist in den Abbildungen Fig. 10 und Fig. 11 dargestellt. Bei diesem Beispiel weist die Wandplattenbewehrung 6 der inneren Bewehrungslage 8 keine Einbettung in die Betonschicht 5 der ersten Wandplatte 1 auf. Nach dem Einbringen des Füllbetons ist die innere Bewehrungslage 8 zur Gänze im Füllbeton eingebettet. Die Wandplattenbewehrung 6 der äußeren Bewehrungslage 7 ist so in der Betonschicht 5 der ersten Wandplatte 1 angeordnet, dass die eine Hälfte der Wandplattenbewehrung 6 der äußeren Bewehrungslage 7 in der Betonschicht 5 eingebettet ist. Die Einbettungstiefe E der äußeren Bewehrungslage 7 in die Betonschicht 5 der ersten Wandplatte 1 beträgt daher nur den halben Durchmesser D der Wandplattenbewehrung 6 der äußeren Bewehrungslage 7. Biegebeanspruchungen beim Einbringen des Füllbetons werden von der Betonschicht 5 mit der teilweise eingebetteten Wandplattenbewehrung 6 der äußeren Bewehrungslage 7 und der lediglich über Verbindungen 23, die als Schweißverbindungen ausgeführt sind, angeschlossenen, als Betonstahlbewehrung ausgeführten Wandplattenbewehrung 6 der inneren Bewehrungslage 8 aufgenommen. Der Tragmechanismus in Richtung der äußeren Bewehrungslage 7 entspricht dem eines Stahlbetonquerschnitts. Der Tragmechanismus in Richtung der inneren Bewehrungslage 8 entspricht dem einer Stahl-Beton-Verbundkonstruktion. Verbundkräfte zwischen erster Wandplatte 1 und dem Füllbeton im Zwischenraum zwischen den Wandplatten 1, 2 in der fertig gestellten Doppelwand 3 werden an der Innenseite 13 der ersten Wandplatte 1 übertragen, weil die teilweise in der Betonschicht 5 und teilweise im Füllbeton eingebettete Wandplattenbewehrung 6 der äußeren Bewehrungslage 7 eine definierte Oberflächenrauigkeit in der Kontaktfläche zwischen der Wandplatte 1 und einem Füllbeton erzeugt.

In der Abbildung Fig. 12 wird gezeigt, dass die äußere Bewehrungslage 7 durch eine textile Bewehrung 31 gebildet werden kann. Die in Fig. 12 dargestellte textile Bewehrung 31 ist eine dreidimensionale Struktur, die teilweise in der Betonschicht 5 der ersten Wandplatte 1 eingebettet ist. Eine derartige textile Bewehrung 31 wird beispielsweise von der Firma solidian GmbH (Sigmaringer Straße 150, 72458 Albstadt, Deutschland) erzeugt und unter der Marktbezeichnung soligrid® Gitterstruktur vertrieben. Die textilen Bewehrungselemente bestehen aus einer Vielzahl von einzelnen feinen Fasern die zu Rovingen gebündelt werden. Diese Rovinge werden wiederum zu Gitterstrukturen (z.B. in Fig. 12 in Gestalt des Gitterträgers 24) verbunden, die in Summe Kräfte in der Größenordnung von konventioneller Stahlbewehrung aufnehmen können. Durch die Feinheit der Gitterstruktur können die Verbundkräfte auch mit wenigen Millimetern Betondeckung problemlos übertragen werden. Aufgrund der Korrosionsunempfindlichkeit der für die textile Bewehrung verwendeten Materialen (AR-Glas, Carbon, Basaltfasern) ist auch diesbezüglich mit wenigen Millimetern Betondeckung das Auslangen gefunden. Die dreidimensionale textile Bewehrung 31, die teilweise in der ersten Wandplatte 1 und teilweise in einem Füllbeton angeordnet ist, bewirkt, dass bei geringen Relativverschiebungen zwischen erster Wandplatte 1 und Füllbeton Zugkräfte in den schräg zur Innenseite 13 der ersten Wandplatte 1 angeordneten Teilen der textilen Bewehrung 31 entstehen. Diese Zugkräfte bewirken einen Druckspannungszustand auf der Innenseite 13 der ersten Wandplatte 1, der sich günstig auf die Verbundsteifigkeit und die übertragbaren Verbundkräfte zwischen der ersten Wandplatte 1 und einem Füllbeton auswirkt. Bei Relativverschiebungen zwischen der ersten Wandplatte 1 und einem Füllbeton entstehen natürlich auch Zugkräfte in den Verbindungselementen 4, die allerdings in der Fig. 12 nicht dargestellt sind.

Die gerippten Bewehrungsstäbe 20 der inneren Bewehrungslage 8 werden mittels einem Rödeldraht 32 mit der textilen Bewehrung 31 verbunden, um eine Verbindung 23 zwischen der äußeren Bewehrungslage 7 und der inneren Bewehrungslage 8 zu schaffen, die während der Herstellung der Betonschicht 5 die Formstabilität der Wandplattenbewehrung 6 gewährleistet. Abweichend vom Wortlaut des Anspruchs 1 sind in Fig. 12 die äußere Bewehrungslage 7 und die innere Bewehrungslage 8 zur Gänze in der Betonschicht 5 eingebettet dargestellt.

Die hohe Dichtigkeit von ultrahochfestem Beton ermöglicht die Herstellung von Wandplatten 1 mit sehr geringer Betonüberdeckung B zu einer Bewehrung, die korrodieren kann. Die Betonüberdeckung zur textilen Bewehrung 31 ist für die Korrosionsbeständigkeit der Doppelwand 3 nicht relevant, weil die textile Bewehrung 31 nicht korrodieren kann. Eine gewisse Betonüberdeckung der textilen Bewehrung 31 ist allerdings erforderlich, um durch Verbundwirkung die statische Wirksamkeit der textilen Bewehrung 31 in der Betonschicht 5 zu gewährleisten.

Üblicherweise werden Doppelwände im Hochbau zur Herstellung von Kellerwänden und Geschoßwänden eingesetzt. Fig. 13 und Fig. 14 zeigen Beispiele, wie eine erfindungsgemäße Doppelwand 3 auch in Tragkonstruktionen des konstruktiven Ingenieurbaus verwendet werden kann.

In Fig. 13 wird gezeigt, wie eine Doppelwand 3, die Verbindungselemente 4 mit winkelförmigem Querschnitt 15 aufweist, zur Schaffung eines Trägers 27 mit einem rechteckigen Querschnitt eingesetzt werden kann. In der ersten Wandplatte 1 und in der zweiten Wandplatte 2 können Gitterträger 24 (nicht dargestellt) angeordnet werden, an deren aus den Wandplatten 1, 2 herausragenden Längsstäben 29 (nicht dargestellt) die Verbindungselemente 4 mit winkelförmigem Querschnitt angeschweißt werden. Die erste Wandplatte 1 und die zweite Wandplatte 2 der Doppelwand 3 bilden dabei jeweils gegenüberliegende Außenwände des Trägers 27. Eine Bodenplatte 25 wird beispielsweise bereits im Fertigteilwerk mit einer in Fig. 13 nicht dargestellten Anschlussbewehrung mit den beiden Wandplatten 1, 2 verbunden. Dadurch entsteht ein sehr leichter Träger 27 mit U-förmigem bzw. trogförmigem Querschnitt. Das geringe Gewicht des Trägers 27 ist von großem Vorteil während der Transport- und Montagevorgänge auf der Baustelle. Nach dem Versetzen des Trägers 27 auf der Baustelle und dem Anspannen von in Fig. 13 nicht dargestellten Spanngliedern kann Füllbeton in den Hohlraum zwischen den beiden Wandplatten 1, 2 eingebracht werden. Vor dem Einfüllen des Füllbetons können Ankerstangen in Hüllrohren montiert werden. Durch Befestigen von Ankerplatten an den Außenseiten 11, 12 der Wandplatten 1, 2 kann der Widerstand der erfindungsgemäßen Doppelwand 3 gegenüber Beanspruchungen aus dem Betonierdruck beim Einbringen des Füllbetons zusätzlich vergrößert werden. Der Füllbeton wird durch die Bodenplatte 25 daran gehindert, zwischen den Wandplatten 1, 2 durchzulaufen. Nach dem Erhärten des Füllbetons, der in Fig. 13 nicht explizit gezeigt ist, entsteht ein Träger 27 mit rechteckigem Vollquerschnitt.

In Fig. 14 wird gezeigt, wie zwei erfindungsgemäße Doppelwände 3 mit Verbindungselementen 4 in Form von Gitterträgern 24 zur Schaffung eines Trägers 28 mit kastenförmigem Querschnitt eingesetzt werden können. Die Diagonalstäbe 30 des Gitterträgers 24 verbinden die beiden Wandplatten 1, 2. Der Gitterträger 24 wird bei diesem Ausführungsbeispiel aus Bewehrungsstäben aus einem faserverstärkten Verbundwerkstoff hergestellt. Die beiden Doppelwände 3 dienen dabei als Stege des Trägers 28 mit Kastenquerschnitt. Eine Bodenplatte 25 und eine Deckplatte 26, welche mit den Doppelwänden 3 verbunden sind, vervollständigen den kastenförmigen Querschnitt, der in diesem noch unbefüllten Zustand ein viel geringeres Gewicht als im Endzustand nach dem Einbringen von Füllbeton aufweist. Das geringe Gewicht ist zur Herstellung beispielsweise von Brückenträgern 28 im Bauzustand von sehr großem Vorteil. Alternativ zur in Fig. 14 gezeigten Ausführungsform könnte die Deckplatte 26 ebenfalls aus einer erfindungsgemäßen dritten Doppelwand 3 hergestellt werden.

Als Füllbeton können in den gezeigten Ausführungsbeispielen zum Verfüllen der Zwischenräume zwischen den Wandplatten 1, 2 bzw. zum Verfüllen der Hohlräume in den Trägern 27, 28 beliebige Betonqualitäten wie zum Beispiel Normalbeton, hochfester Beton, ultrahochfester Beton oder Leichtbeton verwendet werden.

In den gezeigten Ausführungsbeispielen wurden Bewehrungsstäbe mit glatter und gerippter Oberfläche beschrieben. Durch die Erfindung sind Bewehrungsstäbe mit beliebiger Ausführung der Oberfläche, wie z.B. mit Riefen, Rillen oder Noppen, mit eingeschlossen.

In der Patentanmeldung wurden Bewehrungsstäbe und textile Bewehrungen aus faserverstärkten Verbundwerkstoffen mit Glasfasern, Kohlenstofffasern und Basaltfasern beschrieben. Durch die Erfindung sind Bewehrungsstäbe und textile Bewehrungen aus faserverstärkten Verbundwerkstoffen mit beliebigen Fasern und Matrixmaterialien mit eingeschlossen.

### Liste der Bezugszeichen:

- 1: erste Wandplatte
- 2: zweite Wandplatte
- 3: Doppelwand
- 4: Verbindungselement
- 5: Betonschicht
- 6: Wandplattenbewehrung
- 7: äußere Bewehrungslage der Wandplattenbewehrung
- 8: innere Bewehrungslage der Wandplattenbewehrung
- 9: Verbindungsstab
- 10: Endverankerung
- 11: Außenseite der ersten Wandplatte 1
- 12: Außenseite der zweiten Wandplatte 2
- 13: Innenseite der ersten Wandplatte 1
- 14: Innenseite der zweiten Wandplatte 2
- 15: Verbindungselement mit winkelförmigem Querschnitt bzw. mit Winkelprofil
- 16: Verbindungselement mit trapezförmigem Querschnitt bzw. mit Trapezprofil
- 17: Verbindungselement mit wellenförmigem Querschnitt bzw. mit Wellenprofil
- 18: Verbindungselement aus Fachwerkstäben
- 19: Diagonalstab
- 20: gerippter Bewehrungsstab
- 21: glatte Oberfläche
- 22: Verbindungsstelle zwischen Diagonalstab 19 und Verbindungsstab 9
- 23: Verbindung zwischen den Bewehrungslagen 7 und 8
- 24: Gitterträger
- 25: Bodenplatte
- 26: Deckplatte
- 27: Träger
- 28: Träger bzw. Brückenträger
- 29: Längsstab eines Gitterträgers
- 30: Diagonalstab eines Gitterträgers
- 31: textile Bewehrung
- 32: Rödeldraht

### Liste der Bezugszeichen (Fortsetzung):

- B: Betonüberdeckungsdicke
- E: Einbettungstiefe
- D: Durchmesser der Wandplattenbewehrung (bzw. D', D")
- K: Kreuzungspunkt zwischen den Bewehrungslagen 7 und 8

## Patentansprüche

1. Doppelwand (3), umfassend eine erste Wandplatte (1), eine von der ersten Wandplatte (1) beabstandete zweite Wandplatte (2) und Verbindungselemerite (4), die die erste Wandplatte (1) mit der zweiten Wandplatte (2) verbinden, wobei jede der beiden Wandplatten (1, 2) eine Betonschicht (5) und eine Wandplattenbewehrung (6) aufweist, welche Wandplattenbewehrung (6) eine äußere Bewehrungslage (7) und eine die äußere Bewehrungslage (7), vorzugsweise im Wesentlichen orthogonal, überkreuzende innere Bewehrungslage (8) umfasst, wobei die innere Bewehrungslage (8) und die äußere Bewehrungslage (7) an mindestens 10 % ihrer Kreuzungspunkte (K) mittels einer Verbindung (23) miteinander verbunden sind, mindestens eine der beiden Wandplatten (1, 2) eine Betonschicht (5) mit einer Dicke zwischen 10 mm und 45 mm aufweist und mindestens eine Betonschicht (5) einen hochfesten oder ultrahochfesten Beton enthält, **dadurch gekennzeichnet, dass** in mindestens einer Wandplatte (1,2) eine der beiden Bewehrungslagen (7,8) eine Einbettungstiefe (E) in der Betonschicht (5) aufweist, die kleiner ist als der Durchmesser (D) dieser Bewehrungslage (7,8).

2. Doppelwand (3) nach Anspruch 1, **dadurch gekennzeichnet, dass** die mindestens eine Betonschicht (5) eine Würfeldruckfestigkeit von 60 N/mm² bis 500 N/mm², vorzugsweise von 80 N/mm² bis 200 N/mm², aufweist.

3. Doppelwand (3) nach Anspruch 1 oder 2, **dadurch gekennzeichnet, dass** in der mindestens einen Betonschicht (5) mit hochfestem oder ultrahochfestem Beton eine Faserbewehrung enthalten ist.

4. Doppelwand (3) nach Anspruch 3, **dadurch gekennzeichnet, dass** ein Gehalt eines Fasermaterials der Faserbewehrung in der Betonschicht (5) von 50 kg/m³ bis 500 kg/m³, vorzugsweise von 200 kg/m³ bis 400 kg/m³, beträgt.

5. Doppelwand (3) nach einem der Ansprüche 1 bis 4, **dadurch gekennzeichnet, dass** in mindestens einer Wandplatte (1, 2) die äußere Bewehrungslage (7) der Wandplattenbewehrung (6) eine Einbettungstiefe (E) in der Betonschicht (5) aufweist, die mindestens einen halben und höchstens den 0,95-fachen Durchmesser (D) der Wandplattenbewehrung (6) der äußeren Bewehrungslage (7) beträgt und die innere Bewehrungslage (8) der Wandplattenbewehrung (6) zur Gänze außerhalb der Betonschicht (5) liegt.

6. Doppelwand (3) nach einem der Ansprüche 1 bis 4, **dadurch gekennzeichnet, dass** in mindestens einer Wandplatte (1, 2) die äußere Bewehrungslage (7) der Wandplattenbewehrung (6) zur Gänze in der Betonschicht (5) eingebettet ist und die innere Bewehrungslage (8) der Wandplattenbewehrung (6) eine Einbettungstiefe (E) in der Betonschicht (5) aufweist, die höchstens den 0,95-fachen Durchmesser (D) der Wandplattenbewehrung (6) der inneren Bewehrungslage (8) beträgt.

7. Doppelwand (3) nach einem der Ansprüche 1 bis 6, **dadurch gekennzeichnet, dass** die Wandplattenbewehrung (6) eine Betonstahlbewehrung umfasst.

8. Doppelwand (3) nach einem der Ansprüche 1 bis 7, **dadurch gekennzeichnet, dass** die Wandplattenbewehrung (6) eine korrosionsbeständige Betonstahlbewehrung aus Edelstahl umfasst.

9. Doppelwand (3) nach einem der Ansprüche 1 bis 8, **dadurch gekennzeichnet, dass** die Wandplattenbewehrung (6) eine korrosionsbeständige Bewehrung aus einem glasfaser,- kohlenstofffaser,- oder basaltfaserverstärkten Verbundwerkstoff in stabförmiger Ausbildung umfasst.

10. Doppelwand (3) nach einem der Ansprüche 1 bis 9, **dadurch gekennzeichnet, dass** die äußere Bewehrungslage (7) eine zweidimensionale textile Bewehrung (31) aus einem glasfaser,- kohlenstofffaser,- oder basaltfaserverstärkten Verbundwerkstoff umfasst.

11. Doppelwand (3) nach einem der Ansprüche 1 bis 10, **dadurch gekennzeichnet, dass** die äußere Bewehrungslage (7) eine dreidimensionale textile Bewehrung (31) aus einem faserverstärkten Verbundwerkstoff umfasst, wobei die textile Bewehrung (31) nur teilweise in der Betonschicht (5) angeordnet ist und die textile Bewehrung (31) an den Innenseiten (13, 14) der Wandplatten (1,2) herausragt.

12. Doppelwand (3) nach einem der Ansprüche 1 bis 10, **dadurch gekennzeichnet, dass** ein Teil der Bewehrung der äußeren Bewehrungslage (7) durch mindestens einen Längsstab (29) eines Gitterträgers (24) gebildet wird.

13. Doppelwand (3) nach einem der Ansprüche 1 bis 12, **dadurch gekennzeichnet, dass** die Verbindungselemente (4) im Wesentlichen lotrecht zur äußeren Bewehrungslage (7) und zur inneren Bewehrungslage (8) angeordnet sind.

14. Doppelwand (3) nach einem der Ansprüche 1 bis 13, **dadurch gekennzeichnet, dass** die Verbindungselemente (4) als Verbindungsstäbe (9) ausgeführt sind.

15. Doppelwand (3) nach einem der Ansprüche 1 bis 13, **dadurch gekennzeichnet, dass** Verbindungselemente (4) mit einem winkelförmigen Querschnitt (15) oder einem trapezförmigen Querschnitt (16) oder einem wellenförmigen Querschnitt (17) oder mit Fachwerkstäben (18) oder als Gitterträger (24) ausgeführt sind.

16. Doppelwand (3) nach einem der vorigen Ansprüche, **dadurch gekennzeichnet, dass** die Verbindungselemente (4) zumindest an einem ihrer Enden, vorzugsweise an ihren beiden gegenüberliegenden Enden, Endverankerungen (10) aufweisen und die Endverankerungen (10) benachbart zu einer Außenseite (11) der ersten Wandplatte (1) und/oder zu einer Außenseite (12) der zweiten Wandplatte (2) angeordnet sind.

17. Doppelwand (3) nach einem der vorigen Ansprüche, **dadurch gekennzeichnet, dass** die Verbindungselemente (4) und/oder die Endverankerungen (10) zumindest in den innerhalb der Betonschichten (5) angeordneten Abschnitten aus Edelstahl oder einem faserverstärkten Kunststoff gefertigt sind.

18. Doppelwand (3) nach Anspruch 14, **dadurch gekennzeichnet, dass** jeweils mindestens zwei Verbindungsstäbe (9) durch mindestens einen Diagonalstab (19) miteinander verbunden sind, wobei vorzugsweise die Verbindungsstellen (22) eines Diagonalstabs (19) an Verbindungsstäben (9) jeweils benachbart zu einem Ende eines Verbindungsstabs (9) liegen.

19. Doppelwand (3) nach Anspruch 18, **dadurch gekennzeichnet, dass** die zumindest zwei Verbindungsstäbe (9) und/oder der zumindest eine Diagonalstab (19) alternierend mit einer ersten Endverankerung (10) und/oder einer ersten Verbindungsstelle (22) in der ersten Wandplatte (1) und mit einer gegenüberliegenden zweiten Endverankerung (10) und/oder einer gegenüberliegenden zweiten Verbindungsstelle (22) in der zweiten Wandplatte (2) befestigt sind und der Diagonalstab (19) zwischen den Verbindungsstellen (22) im Wesentlichen gerade ausgeführt ist.

20. Doppelwand (3) nach einem der Ansprüche 1 bis 11, **dadurch gekennzeichnet, dass** die Verbindungselemente (4) als Gitterträger (24) ausgeführt sind und ein Teil der Bewehrung der äußeren Bewehrungslage (7) durch Längsstäbe (29) der Gitterträger (24) gebildet wird.

21. Verfahren zur Herstellung einer Doppelwand nach einem der Ansprüche 1 bis 20, **gekennzeichnet durch** folgende Verfahrensschritte:
- Anfertigen einer Wandplattenbewehrung (6) für eine erste Wandplatte (1), umfassend eine äußere Bewehrungslage (7) und eine die äußere Bewehrungslage (7), vorzugsweise im Wesentlichen orthogonal, überkreuzende innere Bewehrungslage (8), wobei die innere Bewehrungslage (7) und die äußere Bewehrungslage (8) an mindestens 10 % ihrer Kreuzungspunkte (K) mittels einer Verbindung (23) miteinander verbunden werden;
- Einlegen der Wandplattenbewehrung (6) für die erste Wandplatte (1) in einer ersten Schalung, wobei die äußere Bewehrungsläge (7) nach unten orientiert ist;
- Einfügen von Verbindungselementen (4) in die Wandplattenbewehrung (6), wobei die Verbindungselemente (4) im Wesentlichen lotrecht zur äußeren Bewehrungslage (7) sowie zur inneren Bewehrungslage (8) nach oben orientiert sind;
- Gegebenenfalls Befestigen der Verbindungselemente (4) an der Wandplattenbewehrung (6) der ersten Wandplatte (1);
- Einbringen einer Betonschicht (5) der ersten Wandplatte (1) in die erste Schalung, wobei die Betonschicht (5) einen hochfesten oder ultrahochfesten Beton enthält, so dass eine der beiden Bewehrungslagen (7, 8) der ersten Wandplatte (1) mit einer Einbettungstiefe (E) in der Betonschicht (5) eingebettet wird, die kleiner ist als der Durchmesser (D) dieser Bewehrungslage (7, 8);
- Anfertigen einer Wandplattenbewehrung (6) für eine zweite Wandplatte (2), umfassend eine äußere Bewehrungslage (7) und eine die äußere Bewehrungslage (7), vorzugsweise im Wesentlichen orthogonal, überkreuzende innere Bewehrungslage (8), wobei die innere Bewehrungslage (7) und die äußere Bewehrungslage (8) an mindestens 10 % ihrer Kreuzungspunkte (K) mittels einer Verbindung (23) miteinander verbunden werden;
- Einlegen der Wandplattenbewehrung (6) für die zweite Wandplatte (2) in einer zweiten Schalung, wobei die äußere Bewehrungslage (7) nach unten orientiert ist;
- Anordnen der fertig gestellten ersten Wandplatte (1) mit den Verbindungselementen (4) voraus in die Wandplattenbewehrung (6) der zweiten Wandplatte (2), wobei die bereits in der ersten Wandplatte (1) verankerten Verbindungselemente (4) mit ihren freien Enden und/oder mit an ihren Enden angeordneten Endverankerungen (10) nach unten, vorzugsweise bündig auf der zweiten Schalung aufliegend, der zweiten Schalung zugewandt sind;
- Einbringen einer Betonschicht (5) der zweiten Wandplatte (2), welche Betonschicht (5) vorzugsweise einen hochfesten oder ultrahochfesten Beton enthält, in die zweite Schalung, so dass eine der beiden Bewehrungslagen (7, 8) der zweiten Wandplatte (2) mit einer Einbettungstiefe (E) eingebettet wird, die kleiner ist als der Durchmesser (D) dieser Bewehrungslage (7, 8), vorzugsweise höchstens den 0,95-fachen Durchmesser (D) der Wandplattenbewehrung (6) dieser Bewehrungslage (7, 8) beträgt.

## Claims

1. A double wall (3) comprising a first wall plate (1), a second wall plate (2) spaced apart from the first wall plate (1), and connecting elements (4) connecting the first wall plate (1) to the second wall plate (2), each of the two wall plates (1, 2) having a concrete layer (5) and a wall plate reinforcement (6), which wall plate reinforcement (6) comprises an exterior reinforcement layer (7) and an interior reinforcement layer (8) intersecting the exterior reinforcement layer (7), preferably essentially perpendicularly, wherein the interior reinforcement layer (8) and the exterior reinforcement layer (7) are connected to each other at at least 10% of their intersection points (K) via a connection (23), at least one of the two wall plates (1, 2) has a concrete layer (5) with a thickness between 10 mm and 45 mm, and at least one concrete layer (5) contains a high-strength or ultrahigh-strength concrete, **characterized in that** in at least one wall plate (1, 2), one of the two reinforcement layers (7, 8) has an embedment depth (E) in the concrete layer (5) that is smaller than the diameter (D) of that reinforcement layer (7, 8).

2. The double wall (3) according to claim 1, **characterized in that** the at least one concrete layer (5) has a cube compressive strength of 60 N/mm² to 500 N/mm², preferably 80 N/mm² to 200 N/mm².

3. The double wall (3) according to claim 1 or 2, **characterized in that** a fiber reinforcement is contained in the at least one concrete layer (5) with high-strength or ultrahigh-strength concrete.

4. The double wall (3) according to claim 3, **characterized in that** the content of a fiber material of the fiber reinforcement in the concrete layer (5) is 50 kg/m³ to 500 kg/m³, preferably 200 kg/m³ to 400 kg/m³.

5. The double wall (3) according to one of the claims 1 to 4, **characterized in that** in at least one wall plate (1, 2), the exterior reinforcement layer (7) of the wall plate reinforcement (6) has an embedment depth (E) in the concrete layer (5) that is at least half and at most 0.95 times the diameter (D) of the wall plate reinforcement (6) of the exterior reinforcement layer (7), and the interior reinforcement layer (8) of the wall plate reinforcement (6) is completely outside of the concrete layer (5).

6. The double wall (3) according to one of the claims 1 to 4, **characterized in that** in at least one wall plate (1, 2), the exterior reinforcement layer (7) of the wall plate reinforcement (6) is completely embedded in the concrete layer (5), and the interior reinforcement layer (8) of the wall plate reinforcement (6) has an embedment depth (E) in the concrete layer (5) that is at most 0.95 times the diameter (D) of the wall plate reinforcement (6) of the interior reinforcement layer (8).

7. The double wall (3) according to one of the claims 1 to 6, **characterized in that** the wall plate reinforcement (6) comprises a concrete steel reinforcement.

8. The double wall (3) according to one of the claims 1 to 7, **characterized in that** the wall plate reinforcement (6) comprises a corrosion-resistant concrete steel reinforcement made of stainless steel.

9. The double wall (3) according to one of the claims 1 to 8, **characterized in that** the wall plate reinforcement (6) comprises a corrosion-resistant reinforcement made of a glass fiber, carbon fiber or basalt fiber reinforced compound material in the form of a rod.

10. The double wall (3) according to one of the claims 1 to 8, **characterized in that** the exterior reinforcement layer (7) comprises a two-dimensional textile reinforcement (31) made of a glass fiber, carbon fiber or basalt fiber reinforced compound material.

11. The double wall (3) according to one of the claims 1 to 10, **characterized in that** the exterior reinforcement layer (7) is a three-dimensional textile reinforcement (31) made of a fiber-reinforced composite material, wherein the textile reinforcement (31) is only partially arranged in the concrete layer (5) and the textile reinforcement (31) protrudes on the insides (13, 14) of the wall plates (1, 2).

12. The double wall (3) according to one of the claims 1 to 10, **characterized in that** a part of the reinforcement of the exterior reinforcement layer (7) is formed by at least one longitudinal rod (29) of a lattice girder (24).

13. The double wall (3) according to one of the claims 1 to 12, **characterized in that** the connecting elements (4) are arranged essentially perpendicular to the exterior reinforcement layer (7) and to the interior reinforcement layer (8).

14. The double wall (3) according to one of the claims 1 to 13, **characterized in that** the connecting elements (4) are provided as connecting rods (9).

15. The double wall (3) according to one of the claims 1 to 13, **characterized in that** connecting elements (4) are provided with an angular cross-section (15) or a trapezoid cross-section (16) or a wavelike cross-section (17) or with framework rods (18) or as lattice girder (24).

16. The double wall (3) according to any one of the preceding claims, **characterized in that** the connecting elements (4) have end anchorages (10) at at least one of their ends, preferably on both opposite ends, and the end anchorages (10) are arranged adjacent to an exterior side (11) of the first wall plate (1) and/or to an exterior side (12) of the second wall plate (2).

17. The double wall (3) according to any one of the preceding claims, **characterized in that** the connecting elements (4) and/or the end anchorages (10) are made of stainless steel or a fiber-reinforced plastic at least in the sections arranged within the concrete layers (5).

18. The double wall (3) according to claim 14, **characterized in that** at least two connecting rods (9) are each connected to each other via at least one diagonal rod (19), wherein preferably the connection points (22) of a diagonal rod (19) with connecting rods (9) are each adjacent to one end of a connecting rod (9).

19. The double wall (3) according to claim 18, **characterized in that** the at least two connecting rods (9) and/or the at least one diagonal rod (19) are alternatingly connected via a first end anchoring (10) and/or a first connection point (22) to the first wall plate (1) and via an opposite second end anchoring (10) and/or an opposite second connection point (22) to the second wall plate (2), and the diagonal rod (19) between the connection points (22) is essentially straight.

20. The double wall (3) according to any one of the claims 1 to 11, **characterized in that** the connecting elements (4) are provided as lattice girders (24) and a part of the reinforcement of the outer reinforcement layer (7) is formed by longitudinal rods (29) of the lattice girder (24).

21. A method for manufacturing a double wall according to one of the claims 1 to 20, **characterized by** the following method steps:
- producing a wall plate reinforcement (6) for a first wall plate (1), comprising an exterior reinforcement layer (7) and an interior reinforcement layer (8) intersecting the exterior reinforcement layer (7), preferably essentially perpendicularly, wherein the interior reinforcement layer (8) and the exterior reinforcement layer (7) are connected to each other at at least 10% of their intersection points (K) via a connection (23),
- placing the wall plate reinforcement (6) for the first wall plate (1) in a first formwork, wherein the exterior reinforcement layer (7) is oriented downwards;
- introducing connecting elements (4) into the wall plate reinforcement (6), wherein the connecting elements (4) are essentially perpendicular to the exterior reinforcement layer (7) as well as to the interior reinforcement layer (8) and oriented upwards;
- optionally fixing the connecting elements (4) to the wall plate reinforcement (6) of the first wall plate (1);
- introducing a concrete layer (5) of the first wall plate (1) into the first formwork, wherein the concrete layer (5) contains a high-strength or ultrahigh-strength concrete, so that one of the two reinforcement layers (7, 8) of the first wall plate (1) is embedded into the concrete layer (5) with an embedment depth (E) that is smaller than the diameter (D) of this reinforcement layer (7, 8);
- producing a wall plate reinforcement (6) for a second wall plate (2), comprising an exterior reinforcement layer (7) and an interior reinforcement layer (8) intersecting the exterior reinforcement layer (7), preferably essentially perpendicularly, wherein the interior reinforcement layer (8) and the exterior reinforcement layer (7) are connected to each other at at least 10% of their intersection points (K) via a connection (23),
- placing the wall plate reinforcement (6) for the second wall plate (2) in a second formwork, wherein the exterior reinforcement layer (7) is oriented downwards;
- arranging the finished first wall plate (1) with the connecting elements (4) ahead in the wall plate reinforcement (6) of the second wall plate (2), wherein the connecting elements (4) already anchored in the first wall plate (1) are oriented with their free ends and/or with end anchorings (10) downwards, preferably flush with the second formwork, towards the second formwork;
- introducing a concrete layer (5) of the second wall plate (2), which concrete layer (5) preferably contains a high-strength or ultrahigh-strength concrete, into the second formwork, so that one of the two reinforcement layers (7, 8) of the second wall plate (2) is embedded into the concrete layer (5) with an embedment depth (E) that is smaller than the diameter (D) of this reinforcement layer (7, 8), preferably at most 0.95 times the diameter (D) of the wall plate reinforcement (6) of this reinforcement layer (7, 8).

## Revendications

1. Coffrage double perdu (3), comportant un premier panneau formant mur (1), un second panneau formant mur (2) espacé du premier panneau formant mur (1), et des éléments de liaison (4) qui relient le premier panneau formant mur (1) au second panneau formant mur (2), chacun des deux panneaux formant mur (1, 2) comprenant une couche de béton (5) et une armature de panneau (6),
dans lequel ladite armature de panneau (6) comprend une couche d'armature extérieure (7) et une couche d'armature intérieure (8) qui croise la couche d'armature extérieure (7) de préférence sensiblement orthogonalement,
la couche d'armature intérieure (8) et la couche d'armature extérieure (7) sont reliées l'une à l'autre au moins à 10 % de leurs points de croisement (K) au moyen d'une liaison (23),
l'un au moins des deux panneaux formant mur (1, 2) présente une couche de béton (5) d'une épaisseur entre 10 mm et 45 mm, et
au moins une couche de béton (5) comprend du béton à hautes performances ou à ultra-hautes performances,
**caractérisé en ce que**
dans l'un au moins des panneaux formant mur (1, 2), l'une des deux couches d'armature (7, 8) présente une profondeur d'intégration (E) dans la couche de béton (5) qui est inférieure au diamètre (D) de cette couche d'armature (7, 8).

2. Coffrage double perdu (3) selon la revendication 1, **caractérisé en ce que** ladite au moins une couche de béton (5) présente une résistance à la compression sur éprouvettes en cube de 60 N/mm² à 500 N/mm², de préférence de 80 N/mm² à 200 N/mm².

3. Coffrage double perdu (3) selon la revendication 1 ou 2, **caractérisé en ce que** dans ladite au moins une couche (5) de béton à hautes performances ou à ultra-hautes performances, il est prévu une armature de fibres.

4. Coffrage double perdu (3) selon la revendication 3, **caractérisé en ce qu'**une teneur d'un matériau de fibres de l'armature de fibres dans la couche de béton (5) est de 50 kg/m³ à 500 kg/m³, de préférence de 200 kg/m³ à 400 kg/m³.

5. Coffrage double perdu (3) selon l'une des revendications 1 à 4, **caractérisé en ce que** dans au moins un panneau formant mur (1, 2), la couche d'armature extérieure (7) de l'armature de panneau (6) présente une profondeur d'intégration (E) dans la couche de béton (5) qui est au moins de la moitié et au maximum 0,95 fois le diamètre (D) de l'armature de panneau (6) de la couche d'armature extérieure (7), et la couche d'armature (8) de l'armature de panneau (6) se trouve entièrement à l'extérieur de la couche de béton (5).

6. Coffrage double perdu (3) selon l'une des revendications 1 à 4, **caractérisé en ce que** dans au moins un panneau formant mur (1, 2), la couche d'armature extérieure (7) de l'armature de panneau (6) est intégrée entièrement dans la couche de béton (5), et la couche d'armature intérieure (8) de l'armature de panneau (6) présente une profondeur d'intégration (E) dans la couche de béton (5) qui est au maximum 0,95 fois le diamètre (D) de l'armature de panneau (6) de la couche d'armature intérieure (8).

7. Coffrage double perdu (3) selon l'une des revendications 1 à 6, **caractérisé en ce que** l'armature de panneau (6) comprend une armature en acier pour béton.

8. Coffrage double perdu (3) selon l'une des revendications 1 à 7, **caractérisé en ce que** l'armature de panneau (6) comprend une armature en acier pour béton inoxydable résistante à la corrosion.

9. Coffrage double perdu (3) selon l'une des revendications 1 à 8, **caractérisé en ce que** l'armature de panneau de (6) comprend une armature résistante à la corrosion constituée en un matériau composite renforcé de fibres de verre, de fibres de carbone ou de fibres de basalte réalisé sous forme de barreau.

10. Coffrage double perdu (3) selon l'une des revendications 1 à 9, **caractérisé en ce que** la couche d'armature extérieure (7) comprend une armature textile bidimensionnelle (31) constituée en un matériau composite renforcé de fibres de verre, de fibres de carbone ou de fibres de basalte.

11. Coffrage double perdu (3) selon l'une des revendications 1 à 10, **caractérisé en ce que** la couche d'armature extérieure (7) comprend une armature textile tridimensionnelle (31) en matériau composite renforcé de fibres, l'armature textile (31) n'étant agencée que partiellement dans la couche de béton (5) et l'armature textile (31) faisant saillie sur les faces intérieures (13, 14) des panneaux formant mure (1, 2).

12. Coffrage double perdu (3) selon l'une des revendications 1 à 10, **caractérisé en ce qu'**une partie de l'armature de la couche d'armature extérieure (7) est formée par au moins un barreau longitudinal (29) d'un support en grille (24).

13. Coffrage double perdu (3) selon l'une des revendications 1 à 12, **caractérisé en ce que** les éléments de liaison (4) sont agencés sensiblement à l'aplomb de la couche d'armature extérieure (7) et de la couche d'armature intérieure (8).

14. Coffrage double perdu (3) selon l'une des revendications 1 à 13, **caractérisé en ce que** les éléments de liaison (4) sont réalisés sous forme de barreaux de liaison (9).

15. Coffrage double perdu (3) selon l'une des revendications 1 à 13, **caractérisé en ce que** les éléments de liaison (4) sont réalisés avec une section transversale de forme angulaire (15) ou avec une section transversale de forme trapézoïdale (16) ou avec une section transversale de forme ondulée (17) ou avec des barreaux de treillis (18) ou sous forme de supports en grille (24).

16. Coffrage double perdu (3) selon l'une des revendications précédentes, **caractérisé en ce que** les éléments de liaison (4) présentent au moins à l'une de leurs extrémités, de préférence à leurs deux extrémités opposées, des ancrages d'extrémité (10), et les ancrages d'extrémité (10) sont agencés au voisinage d'une face extérieure (11) du premier panneau formant mur (1) et/ou d'une face extérieure (12) du second panneau formant mur (2).

17. Coffrage double perdu (3) selon l'une des revendications précédentes, **caractérisé en ce que** les éléments de liaison (4) et/ou les ancrages d'extrémité (10) sont fabriqués en acier inoxydable ou en une matière plastique renforcée de fibres au moins dans les portions agencées à l'intérieur des couches de béton (5).

18. Coffrage double perdu (3) selon la revendication 14, **caractérisé en ce qu'**au moins deux barreaux de liaison (9) respectifs sont reliés l'un à l'autre par au moins un barreau diagonal (19), et de préférence les emplacements de liaison (22) d'un barreau diagonal (19) sur les barreaux de liaison (9) se trouvent chacun au voisinage d'une extrémité d'un barreau de liaison (9).

19. Coffrage double perdu (3) selon la revendication 18, **caractérisé en ce que** lesdits au moins deux barreaux de liaison (9) et/ou ledit au moins un barreau diagonal (19) sont fixés en alternance avec un premier ancrage d'extrémité (10) et/ou avec un premier emplacement de liaison (22) dans le premier panneau formant mur (1) et avec un second ancrage d'extrémité opposé (10) et/ou avec un second emplacement de liaison opposé (22) dans le second panneau formant mur (2), et le barreau diagonal (12) entre les emplacements de liaison (22) est réalisé de façon sensiblement rectiligne.

20. Coffrage double perdu (3) selon l'une des revendications 1 à 11, **caractérisé en ce que** les éléments de liaison (4) sont réalisés sous forme de supports en grille (24), et une partie de l'armature de la couche d'armature extérieure (7) est formée par des barreaux longitudinaux (29) des supports en grille (24).

21. Procédé pour réaliser un coffrage double perdu (3) selon l'une des revendications 1 à 20, **caractérisé par** les étapes suivantes consistant à :
- préparer une armature de panneau formant mur (6) pour un premier panneau formant mur (1), comportant une couche d'armature extérieure (7) et une couche d'armature intérieure (8) qui croise la couche d'armature extérieure (7) de préférence sensiblement orthogonalement,
la couche d'armature intérieure (8) et la couche d'armature extérieure (7) étant reliées l'une à l'autre au moins à 10 % de leurs points de croisement (K) au moyen d'une liaison (23) ;
- poser l'armature de panneau (6) pour le premier panneau formant mur (1) dans un premier coffrage, la couche d'armature extérieure (7) étant orientée vers le bas ;
- insérer des éléments de liaison (4) dans l'armature de panneau (6), les éléments de liaison (4) étant orientés sensiblement à l'aplomb de la couche d'armature extérieure (7) et de la couche d'armature intérieure (8) en étant orientés vers le haut ;
- le cas échéant fixer les éléments de liaison (4) sur l'armature de panneau (6) du premier panneau formant mur (1) ;
- introduire une couche de béton (5) du premier panneau formant mur (1) dans le premier coffrage, la couche de béton (5) comprenant un béton à hautes performances ou à ultra-hautes performances, de sorte que l'une des deux couches d'armature (7, 8) du premier panneau formant mur (1) est intégrée dans la couche de béton (5) à une profondeur d'intégration (E) qui est inférieure au diamètre (D) de cette couche d'armature (7, 8) ;
- préparer une armature de panneau (6) pour un second panneau formant mur (2), comportant une couche d'armature extérieure (7) et une couche d'armature intérieure (8) qui croise la couche d'armature extérieure (7) de préférence sensiblement orthogonalement,
la couche d'armature intérieure (8) et la couche d'armature extérieure (7) étant reliées l'une à l'autre au moins à 10 % de leurs points de croisement (K) au moyen d'une liaison (23) ;
- poser l'armature de panneau (6) pour le second panneau formant mur (2) dans un second coffrage, la couche d'armature extérieure (7) étant orientée vers le bas ;
- agencer le premier panneau formant mur (1) fini avec les éléments de liaison (4) dirigés en avant dans l'armature de panneau (6) du second panneau formant mur (2), les éléments de liaison (4) déjà ancrés dans le panneau formant mur (1) étant dirigés vers le second coffrage par leurs extrémités libres et/ou par les ancrages d'extrémité (10) agencés à leurs extrémités, de préférence en reposant en affleurement sur le second coffrage ;
- introduire une couche de béton (5) du second panneau de formant (2) dans le premier coffrage, la couche de béton (5) comprenant de préférence un béton à hautes performances ou à ultra-hautes performances, de sorte que l'une des deux couches d'armature (7, 8) du second panneau formant mur (2) est intégrée à une profondeur d'intégration (E) qui est inférieure au diamètre (D) de cette couche d'armature (7, 8) et qui est de préférence au maximum 0,95 fois le diamètre (D) de l'armature de panneau (6) de cette couche d'armature (7, 8).
